# EUROPÄISCHE PATENTSCHRIFT

(11) **EP 3 738 408 B1**
(45) Veröffentlichungstag und Bekanntmachung des Hinweises auf die Patenterteilung: **27.09.2023**
(21) Anmeldenummer: 18822145.1
(22) Anmeldetag: 26.11.2018
(51) Int. Cl.: H05B 6/06

(54) **KOCHFELDVORRICHTUNG**
HOB APPARATUS
DISPOSITIF TABLE DE CUISSON

(30) Priorität: 08.01.2018 ES 201830018
(43) Veröffentlichungstag der Anmeldung: 18.11.2020
(73) Patentinhaber: BSH Hausgeräte GmbH, 81739 München (DE)
(72) Erfinder: DOMINGUEZ VICENTE, Alberto, 50008 Zaragoza (ES); MOYA NOGUES, Jesus Manuel, 50008 Zaragoza (ES); PEINADO ADIEGO, Ramon, 50008 Zaragoza (ES); VILLA LOPEZ, Jorge, 22700 Jaca (Huesca) (ES)
(86) Internationale Anmeldenummer: PCT/IB2018/059298
(87) Internationale Veröffentlichungsnummer: WO 2019/135115

(56) Entgegenhaltungen:
- EP-A1- 2 034 800
- EP-A1- 2 931 005
- WO-A1-2008/122495
- WO-A1-2011/012418
- WO-A1-2015/015376

## Beschreibung

Die Erfindung betrifft eine Kochfeldvorrichtung nach dem Oberbegriff des Anspruchs 1 und ein Verfahren zu einem Betrieb einer Kochfeldvorrichtung nach dem Oberbegriff des Anspruchs 12.

Aus dem Stand der Technik ist bereits eine Kochfeldvorrichtung mit einer Vielzahl an Heizeinheiten bekannt, welche einen variablen Kochflächenbereich definieren. Erste Heizeinheiten der Heizeinheiten definieren einen ersten Kochflächenteilbereich des variablen Kochflächenbereichs und zweite Heizeinheiten der Heizeinheiten definieren einen von dem ersten Kochflächenteilbereich verschiedenen zweiten Kochflächenteilbereich des variablen Kochflächenbereichs. In einem Betriebszustand, in welchem in den Kochflächenteilbereichen jeweils wenigstens ein Teil eines Gargeschirrs aufgestellt ist, beheizt eine Steuereinheit der Kochfeldvorrichtung aufgestelltes Gargeschirr mit einer für das entsprechende Gargeschirr vorgesehenen Sollheizleistung. In Abhängigkeit von einer Gargeschirrkonfiguration kann dabei eine Gesamtausgangsleistung der Heizeinheiten schwanken, wodurch Flicker entstehen kann.

EP 2 931 005 offenbart eine Kochfeldvorrichtung gemäß dem Oberbegriff von Anspruch 1.

Die Aufgabe der Erfindung besteht insbesondere darin, eine gattungsgemäße Vorrichtung mit verbesserten Eigenschaften hinsichtlich einer Beheizung von Gargeschirr bereitzustellen. Die Aufgabe wird erfindungsgemäß durch die Merkmale der Ansprüche 1 und 12 gelöst, während vorteilhafte Ausgestaltungen und Weiterbildungen der Erfindung den Unteransprüchen entnommen werden können.

Die Erfindung geht aus von einer Kochfeldvorrichtung, insbesondere von einer Induktionskochfeldvorrichtung, mit einer Vielzahl an Heizeinheiten, welche zumindest einen variablen Kochflächenbereich definieren, welcher zumindest einen fest definierten ersten Kochflächenteilbereich und zumindest einen fest definierten zweiten Kochflächenteilbereich und insbesondere zumindest einen fest definierten dritten Kochflächenteilbereich aufweist.

Die Kochfeldvorrichtung weist zumindest eine Steuereinheit auf, welche in wenigstens einem Betriebszustand, in welchem in den Kochflächenteilbereichen jeweils wenigstens ein Teil eines Gargeschirrs aufgestellt ist, eine Gesamtausgangsleistung von den ersten Kochflächenteilbereich definierenden ersten Heizeinheiten der Heizeinheiten und eine Gesamtausgangsleistung von den zweiten Kochflächenteilbereich definierenden zweiten Heizeinheiten der Heizeinheiten zu jedem insbesondere beliebigen Zeitpunkt wenigstens im Wesentlichen konstant hält, insbesondere um hierdurch ein Auftreten von Flicker zu minimieren.

Durch eine derartige Ausgestaltung kann insbesondere eine optimale Beheizung von Gargeschirr erreicht werden, und zwar insbesondere unter Vermeidung eines Auftretens von Flicker. Hierdurch kann insbesondere ein Eindruck eines defekten Kochfelds bei einem Bediener vermieden werden, wodurch insbesondere ein hoher Bedienkomfort ermöglicht werden kann. Insbesondere kann jedem Gargeschirr wenigstens im Wesentlichen eine für das Gargeschirr angeforderte Sollheizleistung zugeführt und insbesondere zeitgleich eine Gesamtausgangsleistung zu jedem Zeitpunkt konstant gehalten werden. Es kann insbesondere eine hohe Anzahl an Gargeschirr insbesondere zeitgleich und vorteilhaft unter Vermeidung eines Auftretens von Flicker mit einer Sollheizleistung beheizt werden. Durch die Aufteilung der Gargeschirre auf die Kochflächenteilbereiche kann insbesondere eine geringe Komplexität, insbesondere in einer Berechnung von Ausgangleistungen und/oder von Zeitintervallen durch die Steuereinheit, ermöglicht werden, wodurch insbesondere eine hohe Funktionstüchtigkeit und/oder eine schnelle Bearbeitung von Bedieneingaben gewährleistet und damit insbesondere ein hoher Bedienkomfort erzielt werden kann. Es können insbesondere Bestimmungen bezüglich Flicker eingehalten werden, und zwar insbesondere auf relativ einfache und/oder unkomplizierte Art und Weise.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden. Die Kochfeldvorrichtung weist insbesondere zumindest eine Aufstellplatte auf, unterhalb welcher die Heizeinheiten in wenigstens einer Einbaulage insbesondere angeordnet sind.

Unter einer "Aufstellplatte" soll insbesondere zumindest eine insbesondere plattenartige Einheit verstanden werden, welche zu einem Aufstellen wenigstens eines Gargeschirrs und/oder zu einem Auflegen wenigstens eines Garguts zum Zweck der Beheizung vorgesehen ist. Die Aufstellplatte könnte beispielsweise als ein Teilbereich zumindest einer Arbeitsplatte, insbesondere zumindest einer Küchenarbeitsplatte, insbesondere zumindest eines die Kochfeldvorrichtung aufweisenden Garsystems, ausgebildet sein. Alternativ oder zusätzlich könnte die Aufstellplatte als eine Kochfeldplatte ausgebildet sein. Die als Kochfeldplatte ausgebildete Aufstellplatte könnte insbesondere zumindest einen Teil eines Kochfeldaußengehäuses ausbilden und insbesondere gemeinsam mit zumindest einer Außengehäuseeinheit, mit welcher die als Kochfeldplatte ausgebildete Aufstellplatte in wenigstens einem montierten Zustand insbesondere verbunden sein könnte, das Kochfeldaußengehäuse wenigstens zu einem Großteil ausbilden. Die Aufstellplatte könnte beispielsweise wenigstens zu einem Großteil aus Glas und/oder aus Glaskeramik und/oder aus Neolith und/oder aus Dekton und/oder aus Holz und/oder aus Marmor und/oder aus Stein, insbesondere aus Naturstein, und/oder aus Schichtstoff und/oder aus Metall und/oder aus Kunststoff und/oder aus Keramik gebildet sein. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden.

Unter einer "Heizeinheit" soll in diesem Zusammenhang insbesondere eine Einheit verstanden werden, welche dazu vorgesehen ist, in wenigstens einem Betriebszustand zumindest einem Gargeschirr Energie zum Zweck einer Beheizung des Gargeschirrs zuzuführen. Beispielsweise könnte die Heizeinheit als Widerstandsheizeinheit ausgebildet sein und insbesondere dazu vorgesehen sein, Energie in Wärme umzuwandeln und diese dem Gargeschirr zum Zweck einer Beheizung des Gargeschirrs zuzuführen. Alternativ oder zusätzlich könnte die Heizeinheit als Induktionsheizeinheit ausgebildet sein und insbesondere dazu vorgesehen sein, Energie in Form eines elektromagnetischen Wechselfelds dem Gargeschirr zuzuführen, wobei die dem Gargeschirr zugeführte Energie insbesondere in dem Gargeschirr in Wärme umgewandelt werden könnte. In wenigstens einem Betriebszustand sind die Heizeinheiten insbesondere unterhalb des variablen Kochflächenbereichs und/oder der Aufstellplatte angeordnet und vorteilhaft in einem Nahbereich des variablen Kochflächenbereichs und/oder der Aufstellplatte angeordnet.

Insbesondere könnte die Heizeinheit insbesondere genau ein Heizelement aufweisen, welches insbesondere durch genau ein Leitungselement definiert sein könnte, das in wenigstens einem Betriebszustand insbesondere zu einer Leitung von elektrischem Strom insbesondere zu einer Bereitstellung von Heizenergie vorgesehen sein könnte. Alternativ könnte die Heizeinheit zumindest zwei, insbesondere zumindest drei, vorteilhaft zumindest fünf und vorzugsweise mehrere Heizelemente aufweisen, welche insbesondere jeweils genau ein Leitungselement aufweisen könnten. Die Heizeinheit könnte insbesondere eine Gruppe von Heizelementen aufweisen.

Unter einem "variablen" Kochflächenbereich soll insbesondere ein Kochflächenbereich verstanden werden, welcher zu einem Aufstellen von Gargeschirr an insbesondere beliebiger Position zum Zweck einer Beheizung vorgesehen ist. Beispielsweise könnte der variable Kochflächenbereich zumindest ein Oberflächenteilbereich der Aufstellplatte sein, und zwar insbesondere ein in wenigstens einem Betriebszustand einem Bediener zugewandter Oberflächenteilbereich der Aufstellplatte. In wenigstens einem Betriebszustand sind unterhalb des variablen Kochflächenbereichs insbesondere die Heizeinheiten angeordnet. Die Steuereinheit bildet in wenigstens einem Betriebszustand aus zumindest einem Teil der Heizeinheiten zumindest eine Heizzone welche insbesondere an zumindest ein aufgestelltes Gargeschirr, insbesondere an eine Größe und/oder Form zumindest eines aufgestellten Gargeschirrs, angepasst ist. Insbesondere unterscheidet sich der variable Kochflächenbereich von einem Kochflächenbereich, bei welchem Kochzonen, insbesondere durch Markierungen auf dem Kochflächenbereich, fest vorgegeben sind. Die den variablen Kochflächenbereich definierenden Heizeinheiten könnten beispielsweise in Form einer Matrix angeordnet sein. Alternativ oder zusätzlich könnten die den variablen Kochflächenbereich definierenden Heizeinheiten beispielsweise wenigstens teilweise, insbesondere wenigstens im Wesentlichen parallel zu einer Haupterstreckungsebene der Aufstellplatte, beweglich gelagert sein und insbesondere als bewegliche Heizeinheiten ausgebildet sein.

Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung von insbesondere maximal 8°, vorteilhaft maximal 5° und besonders vorteilhaft maximal 2° aufweist.

Unter einem "fest definierten" Kochflächenteilbereich soll insbesondere ein Kochflächenteilbereich verstanden werden, dessen Position durch zumindest eine Eigenschaft, beispielsweise durch zumindest eine bauliche und/oder elektrische und/oder räumliche Eigenschaft, und/oder durch zumindest eine Markierung, insbesondere in jedem beliebigem Betriebszustand, unveränderlich und/oder unabhängig von einer Heizzonenkonfiguration und/oder von einer Gargeschirrkonfiguration festgelegt und/oder vorgegeben ist. Beispielsweise könnte ein fest definierter Kochflächenteilbereich durch zumindest einen Anschluss von den Kochflächenteilbereich definierenden Heizeinheiten an eine gemeinsame Netzstromspannungsphase und/oder durch eine räumliche Anordnung von den Kochflächenteilbereich definierenden Heizeinheiten unveränderbar und/oder konstant festgelegt sein.

Zumindest ein Teil der Heizeinheiten definieren den ersten Kochflächenteilbereich und sind im Folgenden als erste Heizeinheiten bezeichnet. Zumindest ein Teil der Heizeinheiten definieren den zweiten Kochflächenteilbereich und sind im Folgenden als zweite Heizeinheiten bezeichnet.

Der variable Kochflächenbereich könnte beispielsweise eine Anzahl von n Kochflächenteilbereichen aufweisen, wobei n insbesondere eine ganze reelle Zahl größer als zwei sein könnte. Insbesondere könnte in wenigstens einem Betriebszustand in jedem der n Kochflächenteilbereiche wenigstens ein Teil eines Gargeschirrs aufgestellt sein. Insbesondere könnte die Steuereinheit in dem Betriebszustand, in welchem in den insbesondere n Kochflächenteilbereichen jeweils wenigstens ein Teil eines Gargeschirrs aufgestellt ist, eine jeweilige Gesamtausgangsleistung von jeweiligen den entsprechenden Kochflächenteilbereich definierenden Heizeinheiten der Heizeinheiten zu jedem Zeitpunkt wenigstens im Wesentlichen konstant halten. Dadurch kann insbesondere eine Ausweitung von zwei Netzstromspannungsphasen auf eine höhere Vielzahl an Netzstromspannungsphasen und/oder eine Ausweitung auf eine hohe Anzahl an Gargeschirren, von welchen wenigstens ein Teil in einem Kochflächenteilbereich und wenigstens ein Teil in einem weiteren Kochflächenteilbereich angeordnet ist, ermöglicht werden.

Unter einer "Steuereinheit" soll insbesondere eine elektronische Einheit verstanden werden, die vorzugsweise in einer Steuer- und/oder Regeleinheit eines Kochfelds zumindest teilweise integriert ist und die vorzugsweise dazu vorgesehen ist, zumindest die Heizeinheiten zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden.

Unter der Wendung, dass in den Kochflächenteilbereichen "jeweils wenigstens ein Teil eines Gargeschirrs" aufgestellt ist, soll insbesondere verstanden werden, dass in einem der Kochflächenteilbereiche wenigstens ein Teil eines Gargeschirrs und in einem weiteren der Kochflächenteilbereiche wenigstens ein Teil eines Gargeschirrs aufgestellt ist. Beispielsweise könnte in dem einen der Kochflächenteilbereiche wenigstens ein Teil eines Gargeschirrs und in dem weiteren der Kochflächenteilbereiche wenigstens ein weiterer Teil des Gargeschirrs aufgestellt sein. Alternativ oder zusätzlich könnte in dem einen der Kochflächenteilbereiche zumindest ein Gargeschirr insbesondere vollständig und in dem weiteren der Kochflächenteilbereiche zumindest ein weiteres, von dem einen Gargeschirr verschiedenes Gargeschirr insbesondere vollständig aufgestellt sein.

Unter einer "Gesamtausgangsleistung" von einen Kochflächenteilbereich definierenden Heizeinheiten soll eine Summe der Ausgangsleistungen aller den Kochflächenteilbereich definierenden Heizeinheiten zu einem bestimmten Zeitpunkt insbesondere einer Periodendauer verstanden werden. Unter einer "Ausgangsleistung" einer der Heizeinheiten soll insbesondere eine elektrische Leistung verstanden werden, welche die Heizeinheit in wenigstens einem Betriebszustand an wenigstens ein aufgestelltes Gargeschirr überträgt und/oder welche die Heizeinheit in wenigstens einem Betriebszustand zu einer Beheizung wenigstens einer Heizzone und/oder wenigstens eines Gargeschirrs bereitstellt. Beispielsweise könnte die Ausgangsleistung durch zumindest einen elektrischen Strom charakterisiert sein. Die Heizeinheit könnte in wenigstens einem Betriebszustand beispielsweise die Ausgangsleistung in zumindest einem Leitungselement der Heizeinheit wenigstens teilweise, vorteilhaft wenigstens zu einem Großteil und vorzugsweise vollständig in einen Wärmestrom umwandeln und den Wärmestrom insbesondere zu der Beheizung wenigstens einer Heizzone und/oder wenigstens eines Gargeschirrs bereitstellen. Alternativ oder zusätzlich könnte die Heizeinheit insbesondere in wenigstens einem Betriebszustand, insbesondere mittels des elektrischen Stroms, ein insbesondere hochfrequentes elektromagnetisches Wechselfeld bereitstellen, welches insbesondere in einem Gargeschirr in Wärme umgewandelt werden könnte.

Die Gesamtausgangsleistung unterscheidet sich insbesondere von einer mittleren Ausgangsleistung. Unter einer "mittleren Ausgangsleistung" einer Heizeinheit soll insbesondere eine zeitlich, insbesondere über zumindest ein Zeitintervall, gemittelte Ausgangsleistung der Heizeinheit verstanden werden. Die mittlere Ausgangsleistung der Heizeinheit ist insbesondere ein Quotient aus einer Summe aller Ausgangsleistungen der Heizeinheit innerhalb des Zeitintervalls und dem Zeitintervall. Beispielsweise könnte das Zeitintervall wenigstens ein Großteil einer Periodendauer und vorteilhaft eine gesamte Periodendauer sein. Vorzugsweise stellt die Steuereinheit in wenigstens einem Betriebszustand die mittlere Ausgangsleistung, insbesondere für jede Heizzone einzeln, vorteilhaft durch Ansteuerung der die Heizzone beheizenden Heizeinheiten, derart ein, dass die mittlere Ausgangsleistung einer, insbesondere für die Heizzone, vorgegebenen Sollheizleistung entspricht. In wenigstens einem Betriebszustand passt die Steuereinheit insbesondere eine zumindest einer Heizzone zugeführte Heizleistung an eine für die Heizzone vorgegebene Sollheizleistung insbesondere zu jedem beliebigen Zeitpunkt an. Die Sollheizleistung könnte beispielweise durch einen Bediener, insbesondere durch zumindest eine Bedieneingabe mittels zumindest einer Bedienerschnittstelle, und/oder durch ein Garprogramm, welches insbesondere in der Speichereinheit der Steuereinheit gespeichert sein könnte, vorgegeben sein. Besonders vorteilhaft beheizt die Steuereinheit in dem Betriebszustand aufgestelltes Gargeschirr und/oder zumindest eine für das Gargeschirr vorgesehene Heizzone mit zumindest einer für das Gargeschirr vorgesehenen Sollheizleistung.

Unter der Wendung, dass die Steuereinheit in wenigstens einem Betriebszustand eine Gesamtausgangsleistung zu jedem Zeitpunkt "wenigstens im Wesentlichen konstant" hält, soll verstanden werden, dass die Steuereinheit in dem Betriebszustand eine Gesamtausgangsleistung zu einem beliebigen Zeitpunkt und eine weitere Gesamtausgangsleistung zu einem beliebigen weiteren Zeitpunkt, welcher insbesondere von dem Zeitpunkt verschieden ist, derart einstellt, dass ein Quotient aus einer kleineren der Gesamtausgangsleistungen und einer größeren der Gesamtausgangsleistungen mindestens 0,9, insbesondere mindestens 0,95, vorteilhaft mindestens 0,97, besonders vorteilhaft mindestens 0,98, vorzugsweise mindestens 0,99 und besonders bevorzugt mindestens 0,995 beträgt.

Insbesondere im Fall, dass ein Konstanthalten der Gesamtausgangsleistungen der die Kochflächenteilbereiche definierenden Heizeinheiten bei gleichzeitigem Beheizen des Gargeschirrs mit einer für das Gargeschirr vorgegebenen Sollheizleistung möglich ist, beträgt der Quotient aus der kleineren der Gesamtausgangsleistungen und der größeren der Gesamtausgangsleistungen mindestens 0,97, besonders vorteilhaft mindestens 0,98, vorzugsweise mindestens 0,99 und besonders bevorzugt mindestens 0,995. Insbesondere im Fall, dass ein Konstanthalten der Gesamtausgangsleistungen der die Kochflächenteilbereiche definierenden Heizeinheiten bei gleichzeitigem Beheizen des Gargeschirrs mit einer für das Gargeschirr vorgegebenen Sollheizleistung unmöglich ist, beträgt der Quotient aus der kleineren der Gesamtausgangsleistungen und der größeren der Gesamtausgangsleistungen mindestens 0,9, insbesondere mindestens 0,92, vorteilhaft mindestens 0,93, besonders vorteilhaft mindestens 0,94, vorzugsweise mindestens 0,95 und besonders bevorzugt mindestens 0,97.

Eine Gesamtausgangsleistungsdifferenz zwischen der Gesamtausgangsleistung zu dem insbesondere beliebigen Zeitpunkt und der weiteren Gesamtausgangsleistung zu dem insbesondere beliebigen weiteren Zeitpunkt beträgt insbesondere wenigstens im Wesentlichen Null. Insbesondere beträgt eine Gesamtausgangsleistungsdifferenz zweier Gesamtausgangsleistungen zu zwei verschiedenen insbesondere beliebigen Zeitpunkten insbesondere einer Periodendauer wenigstens im Wesentlichen Null. Unter einer "Gesamtausgangsleistungsdifferenz" soll insbesondere eine Differenz der Gesamtausgangsleistungen zu zwei verschiedenen Zeitpunkten verstanden werden.

Beispielsweise könnte eine Gesamtausgangsleistung der ersten Heizeinheiten und eine Gesamtausgangsleistung der zweiten Heizeinheiten wenigstens im Wesentlichen und vorteilhaft vollständig identisch sein. Insbesondere unterscheiden sich eine Gesamtausgangsleistung der ersten Heizeinheiten und eine Gesamtausgangsleistung der zweiten Heizeinheiten. Dadurch kann insbesondere eine flexible Einstellung der Gesamtausgangsleistungen der Heizeinheiten ermöglicht werden, wodurch aufgestelltes Gargeschirr insbesondere flexibel und vorteilhaft mit einer vorgegebenen Sollheizleistung beheizt werden kann.

In dem Betriebszustand könnte die Steuereinheit insbesondere zumindest eine Ausgangsleistung zumindest einer der Heizeinheiten, vorteilhaft zumindest ein Großteil der Ausgangsleistungen der Heizeinheiten und vorzugsweise alle Ausgangsleistungen der Heizeinheiten mittels einer Frequenz einstellen. Alternativ oder zusätzlich könnte die Steuereinheit in dem Betriebszustand insbesondere zumindest eine Ausgangsleistung zumindest einer der Heizeinheiten, vorteilhaft zumindest ein Großteil der Ausgangsleistungen der Heizeinheiten und vorzugsweise alle Ausgangsleistungen der Heizeinheiten mittels eines Tastgrads einstellen.

Unter "Flicker" soll insbesondere ein subjektiver Eindruck einer Instabilität einer visuellen Wahrnehmung verstanden werden, der insbesondere durch einen Lichtreiz hervorgerufen wird, dessen Leuchtdichte oder Spektralverteilung mit der Zeit schwankt. Insbesondere kann Flicker durch einen Spannungsabfall einer Netzspannung hervorgerufen werden.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Beispielsweise könnte in dem Betriebszustand zumindest ein Großteil der und vorteilhaft jede der ersten Heizeinheiten an eine erste Netzstromspannungsphase und zumindest ein Großteil der und vorteilhaft jede der zweiten Heizeinheiten an die gleiche erste Netzstromspannungsphase angeschlossen sein. Vorzugsweise sind in dem Betriebszustand zumindest ein Großteil der und vorteilhaft jede der ersten Heizeinheiten an eine erste Netzstromspannungsphase und zumindest ein Großteil der und vorteilhaft jede der zweiten Heizeinheiten an eine von der ersten Netzstromspannungsphase verschiedene zweite Netzstromspannungsphase angeschlossen. Insbesondere sind die ersten Heizeinheiten in dem Betriebszustand an die erste Netzstromspannungsphase angeschlossen. Insbesondere sind die zweiten Heizeinheiten in dem Betriebszustand an die zweite Netzstromspannungsphase angeschlossen. Unter einer "Netzstromspannungsphase" soll insbesondere eine Phase eines Haushaltsnetzes, insbesondere genau eine Phase eines Haushaltsnetzes, verstanden werden. Die erste Netzstromspannungsphase und die zweite Netzstromspannungsphase könnten insbesondere phasenverschoben sein, und zwar insbesondere unter einem Phasenwinkel von wenigstens im Wesentlichen 120°. Unter "zumindest ein Großteil" soll insbesondere zu einem Anteil, insbesondere einem Massenanteil und/oder Volumenanteil und/oder Anzahlanteil, von mindestens 70 %, insbesondere von mindestens 80 %, vorteilhaft von mindestens 90 % und vorzugsweise von mindestens 95 % verstanden werden. Dadurch kann insbesondere eine Vielzahl an Gargeschirren insbesondere zeitgleich beheizt werden. Insbesondere kann eine Gesamtausgangsleistung pro Netzstromspannungsphase begrenzt werden, wodurch insbesondere eine geringe Komplexität, insbesondere in einer Berechnung von Ausgangsleistungen und/oder von Zeitintervallen durch die Steuereinheit, ermöglicht werden kann. Besonders vorteilhaft kann eine Gesamtausgangsleistung von Heizeinheiten, welche in dem Betriebszustand an eine insbesondere einzige gemeinsame Netzstromspannungsphase angeschlossen sind, wenigstens im Wesentlichen konstant gehalten werden, wodurch insbesondere vorgegebene Normen bezüglich Flicker eingehalten werden können.

Zudem wird vorgeschlagen, dass die erste Gesamtausgangsleistung, welche insbesondere eine von den ersten Heizeinheiten bereitgestellte Gesamtausgangsleistung ist, in dem Betriebszustand maximal einen Wert einer von der ersten Netzstromspannungsphase maximal bereitgestellten Leistung annimmt. Insbesondere nimmt die zweite Gesamtausgangsleistung, welche insbesondere eine von den zweiten Heizeinheiten bereitgestellte Gesamtausgangsleistung ist, in dem Betriebszustand maximal einen Wert einer von der zweiten Netzstromspannungsphase maximal bereitgestellten Leistung an. Unter einer "von einer Netzstromspannungsphase maximal bereitgestellten Leistung" soll insbesondere eine Leistung verstanden werden, welche in wenigstens einem Betriebszustand, insbesondere unabhängig von einer Heizzonenkonfiguration und/oder von aufgestelltem Gargeschirr, höchstens von der Netzstromspannungsphase abgreifbar und/oder anforderbar ist. Insbesondere in Europa und vorteilhaft in Deutschland, könnte die von einer Netzstromspannungsphase maximal bereitgestellten Leistung beispielsweise, insbesondere pro Netzstromspannungsphase, einen Wert von maximal 3600 W annehmen. In dem Betriebszustand betreibt die Steuereinheit die ersten Heizeinheiten und die zweiten Heizeinheiten unabhängig voneinander. Die Steuereinheit vermeidet in dem Betriebszustand insbesondere einen Boost-Modus und/oder eine Zuordnung von zumindest zwei Netzstromspannungsphasen zu zumindest einer der Heizeinheiten. Dadurch kann insbesondere eine Überlastung der Heizeinheiten vermieden werden, wodurch insbesondere eine langlebige Ausgestaltung erzielt werden kann. Insbesondere kann eine geringe Anzahl an möglichen verschiedenen Heizleistungen pro Heizeinheit, insbesondere in einem Vergleich zu einer höheren von der ersten Netzstromspannungsphase maximal bereitgestellten Leistung, erreicht werden, wodurch insbesondere eine einfache Berechenbarkeit und/oder ein einfacher Steuerungsalgorithmus ermöglicht werden kann.

In dem Betriebszustand könnte beispielsweise ein Gargeschirr in dem ersten Kochflächenteilbereich und ein weiteres, von dem Gargeschirr verschiedenes Gargeschirr in dem zweiten Kochflächenteilbereich aufgestellt sein. Alternativ oder zusätzlich könnte insbesondere zumindest ein Großteil der und vorteilhaft jedes der Gargeschirre insbesondere wenigstens zu einem Großteil und vorteilhaft vollständig in einem der Kochflächenteilbereiche aufgestellt sein. Vorzugsweise ist in dem Betriebszustand wenigstens ein erster Gargeschirrteilbereich des Gargeschirrs in dem ersten Kochflächenteilbereich und wenigstens ein zweiter Gargeschirrteilbereich des insbesondere gleichen Gargeschirrs in dem zweiten Kochflächenteilbereich aufgestellt. Insbesondere ist ein insbesondere einziges Gargeschirr teilweise in dem ersten Kochflächenteilbereich und insbesondere zeitgleich teilweise in dem zweiten Kochflächenteilbereich aufgestellt. Dadurch kann selbst ein Gargeschirr, welches auf jedem der Kochflächenteilbereiche teilweise aufgestellt ist, insbesondere optimal beheizt werden.

Die Steuereinheit könnte in dem Betriebszustand die den ersten Gargeschirrteilbereich beheizenden ersten Heizeinheiten und die den zweiten Gargeschirrteilbereich beheizenden zweiten Heizeinheiten wenigstens abschnittsweise zeitgleich betreiben. Insbesondere könnte die Steuereinheit in dem Betriebszustand, insbesondere im Fall, dass die Steuereinheit in dem Betriebszustand die den ersten Gargeschirrteilbereich beheizenden ersten Heizeinheiten und die den zweiten Gargeschirrteilbereich beheizenden zweiten Heizeinheiten wenigstens abschnittsweise zeitgleich betreibt, die ersten Heizeinheiten und die zweiten Heizeinheiten mit der gleichen Frequenz und/oder mit um mindestens 17 kHz, insbesondere um mindestens 18 kHz, vorteilhaft um mindestens 19 kHz und vorzugsweise um mindestens 20 kHz verschiedenen Frequenzen betreiben, um hierdurch insbesondere Intermodulationsbrummen zu vermeiden. Vorzugsweise betreibt die Steuereinheit in dem Betriebszustand die den ersten Gargeschirrteilbereich beheizenden ersten Heizeinheiten und die den zweiten Gargeschirrteilbereich beheizenden zweiten Heizeinheiten zeitlich überlappungsfrei. Insbesondere betreibt die Steuereinheit in dem Betriebszustand zunächst die den ersten Gargeschirrteilbereich beheizenden ersten Heizeinheiten und insbesondere anschließend die den zweiten Gargeschirrteilbereich beheizenden zweiten Heizeinheiten. Alternativ oder zusätzlich könnte die Steuereinheit in dem Betriebszustand zunächst die den zweiten Gargeschirrteilbereich beheizenden zweiten Heizeinheiten und insbesondere anschließend die den ersten Gargeschirrteilbereich beheizenden ersten Heizeinheiten betreiben. Die Steuereinheit vermeidet in dem Betriebszustand insbesondere ein wenigstens abschnittsweises zeitgleiches Betreiben der den ersten Gargeschirrteilbereich beheizenden ersten Heizeinheiten und der den zweiten Gargeschirrteilbereich beheizenden zweiten Heizeinheiten, und zwar insbesondere im Fall, dass eine Vermeidung von Intermodulationsbrummen bei gleichzeitigem Konstanthalten der Gesamtausgangsleistungen der die Kochflächenteilbereiche definierenden Heizeinheiten möglich ist. Dadurch kann Intermodulationsbrummen insbesondere besonders sicher vermieden werden, wodurch insbesondere ein hoher Bedienkomfort erreicht werden kann.

Zudem wird vorgeschlagen, dass in dem Betriebszustand eine Summe einer Aktivierungsdauer der den ersten Gargeschirrteilbereich beheizenden ersten Heizeinheiten und einer Aktivierungsdauer der den zweiten Gargeschirrteilbereich beheizenden zweiten Heizeinheiten maximal einer Periodendauer entspricht. Besonders vorteilhaft ist eine Summe einer Aktivierungsdauer der den ersten Gargeschirrteilbereich beheizenden ersten Heizeinheiten und einer Aktivierungsdauer der den zweiten Gargeschirrteilbereich beheizenden zweiten Heizeinheiten kleiner als eine Periodendauer. Dadurch kann insbesondere ein überlappungsfreies Betreiben der den ersten Gargeschirrteilbereich beheizenden ersten Heizeinheiten und der den zweiten Gargeschirrteilbereich beheizenden zweiten Heizeinheiten ermöglicht werden, wodurch insbesondere effizient Intermodulationsbrummen vermieden werden kann.

Der variable Kochflächenbereich könnte beispielsweise ausschließlich den ersten Kochflächenteilbereich und den zweiten Kochflächenteilbereich aufweisen. Vorzugsweise weist der variable Kochflächenbereich zumindest einen fest definierten dritten Kochflächenteilbereich auf, in welchem in dem Betriebszustand wenigstens ein dritter Gargeschirrteilbereich des insbesondere gleichen Gargeschirrs aufgestellt ist. Dadurch kann insbesondere eine optimierte und/oder effiziente Beheizung des Gargeschirrs ermöglicht werden.

Ferner wird vorgeschlagen, dass in dem Betriebszustand zumindest ein Großteil von den dritten Kochflächenteilbereich definierenden dritten Heizeinheiten der Heizeinheiten an eine dritte Netzstromspannungsphase angeschlossen ist. Zumindest ein Teil der Heizeinheiten definieren den dritten Kochflächenteilbereich und sind im Folgenden als dritte Heizeinheiten bezeichnet. Insbesondere sind die dritten Heizeinheiten in dem Betriebszustand an die dritte Netzstromspannungsphase angeschlossen. Dadurch kann insbesondere eine besonders schnelle Beheizung des Gargeschirrs und/oder eine Beheizung des Gargeschirrs mit einer hohen Heizleistung ermöglicht werden.

Zudem wird vorgeschlagen, dass die Steuereinheit in dem Betriebszustand die ersten Heizeinheiten und die zweiten Heizeinheiten unter Vermeidung von Intermodulationsbrummen betreibt. Beispielsweise könnte die Steuereinheit zu der Vermeidung von Intermodulationsbrummen die ersten Heizeinheiten und die zweiten Heizeinheiten in dem Betriebszustand zeitlich überlappungsfrei betreiben. Alternativ oder zusätzlich könnte die Steuereinheit in dem Betriebszustand zu der Vermeidung von Intermodulationsbrummen die ersten Heizeinheiten und die zweiten Heizeinheiten mit einer wenigstens im Wesentlichen gleichen Frequenz betreiben. Die Steuereinheit könnte in dem Betriebszustand zu der Vermeidung von Intermodulationsbrummen die ersten Heizeinheiten und die zweiten Heizeinheiten mit um mindestens 17 kHz verschiedenen Frequenzen betreiben. Dadurch kann insbesondere ein hoher Bedienkomfort und/oder eine geräuscharme, vorzugsweise geräuschlose Beheizung von Gargeschirr erreicht werden.

Beispielsweise könnte die Steuereinheit dazu vorgesehen sein, im Fall, dass eine Vermeidung von Intermodulationsbrummen bei gleichzeitigem Konstanthalten der Gesamtausgangsleistungen der die Kochflächenteilbereiche definierenden Heizeinheiten unmöglich ist, das Konstanthalten der Gesamtausgangsleistungen der die Kochflächenteilbereiche definierenden Heizeinheiten zu priorisieren und insbesondere ein Auftreten von Intermodulationsbrummen in Kauf nehmen. Vorzugsweise ist die Steuereinheit dazu vorgesehen, im Fall, dass eine Vermeidung von Intermodulationsbrummen bei gleichzeitigem Konstanthalten der Gesamtausgangsleistungen der die Kochflächenteilbereiche definierenden Heizeinheiten unmöglich ist, die Vermeidung von Intermodulationsbrummen zu priorisieren. Insbesondere hält die Steuereinheit in dem Betriebszustand, in welchem insbesondere eine Vermeidung von Intermodulationsbrummen bei gleichzeitigem Konstanthalten der Gesamtausgangsleistungen der die Kochflächenteilbereiche definierenden Heizeinheiten möglich ist, die Gesamtausgangsleistungen der die Kochflächenteilbereiche definierenden Heizeinheiten unter gleichzeitiger Vermeidung von Intermodulationsbrummen wenigstens im Wesentlichen konstant. Die Steuereinheit vermeidet insbesondere in wenigstens einem weiteren Betriebszustand, in welchem insbesondere eine Vermeidung von Intermodulationsbrummen bei gleichzeitigem Konstanthalten der Gesamtausgangsleistungen der die Kochflächenteilbereiche definierenden Heizeinheiten unmöglich ist, ein Auftreten von Intermodulationsbrummen und nimmt dabei insbesondere minimale Schwankungen der Gesamtausgangsleistungen der die Kochflächenteilbereiche definierenden Heizeinheiten in Kauf. Diese Schwankungen sind in einem Bereich angeordnet, welcher durch die Wendung "wenigstens im Wesentlichen konstant" enthalten ist. Dadurch kann insbesondere zu jedem insbesondere beliebigen Zeitpunkt ein Auftreten von Intermodulationsbrummen verhindert werden, wodurch insbesondere ein geräuscharmer und/oder komfortabler Betrieb eines die Kochfeldvorrichtung aufweisenden Kochfelds erzielt werden kann.

Ferner wird vorgeschlagen, dass die Steuereinheit in dem Betriebszustand die ersten Heizeinheiten und die zweiten Heizeinheiten unter Vermeidung eines Auftretens von Flicker betreibt. Zu der Vermeidung des Auftretens von Flicker hält die Steuereinheit in dem Betriebszustand die Gesamtausgangsleistung der ersten Heizeinheiten und die Gesamtausgangsleistung der zweiten Heizeinheiten wenigstens im Wesentlichen konstant. Dadurch kann insbesondere ein hoher Bedienkomfort bereitgestellt und/oder ein Auftreten von Flicker effizient vermieden werden.

Beispielsweise könnte die Steuereinheit dazu vorgesehen sein, im Fall, dass eine Vermeidung eines Auftretens von Flicker und/oder ein Konstanthalten der Gesamtausgangsleistungen der die Kochflächenteilbereiche definierenden Heizeinheiten bei gleichzeitigem Beheizen des Gargeschirrs mit einer für das Gargeschirr vorgegebenen Sollheizleistung unmöglich ist, die Vermeidung eines Auftretens von Flicker und/oder das Konstanthalten der Gesamtausgangsleistungen der die Kochflächenteilbereiche definierenden Heizeinheiten zu priorisieren. Vorzugsweise ist die Steuereinheit dazu vorgesehen, im Fall, dass eine Vermeidung eines Auftretens von Flicker und/oder ein Konstanthalten der Gesamtausgangsleistungen der die Kochflächenteilbereiche definierenden Heizeinheiten bei gleichzeitigem Beheizen des Gargeschirrs mit einer für das Gargeschirr vorgegebenen Sollheizleistung unmöglich ist, das Beheizen des Gargeschirrs mit der für das Gargeschirr vorgegebenen Sollheizleistung zu priorisieren und insbesondere ein Auftreten von Flicker und/oder zumindest eine Änderung und/oder zumindest ein Sprung in den Gesamtausgangsleistungen der die Kochflächenteilbereiche definierenden Heizeinheiten in Kauf nehmen. Vorteilhaft ist die Steuereinheit dazu vorgesehen, in dem Betriebszustand in dem Fall, dass eine Vermeidung eines Auftretens von Flicker und/oder ein Konstanthalten der Gesamtausgangsleistungen der die Kochflächenteilbereiche definierenden Heizeinheiten bei gleichzeitigem Beheizen des Gargeschirrs mit der Sollheizleistung unmöglich ist, das Gargeschirr mit der für das Gargeschirr vorgegebenen Sollheizleistung zu beheizen und gleichzeitig ein Auftreten von Flicker und/oder zumindest eine Änderung und/oder zumindest ein Sprung in den Gesamtausgangsleistungen der die Kochflächenteilbereiche definierenden Heizeinheiten zu minimieren. Dadurch können insbesondere optimale Garergebnisse erreicht werden.

Eine optimale Beheizung von Gargeschirr kann insbesondere erreicht werden durch ein Kochfeld, insbesondere durch ein Induktionskochfeld, mit zumindest einer erfindungsgemäßen Kochfeldvorrichtung.

Gargeschirr kann insbesondere besonders vorteilhaft beheizt werden durch ein Verfahren zu einem Betrieb einer Kochfeldvorrichtung mit einer Vielzahl an Heizeinheiten, welche zumindest einen variablen Kochflächenbereich definieren, welcher zumindest einen fest definierten ersten Kochflächenteilbereich und zumindest einen fest definierten zweiten Kochflächenteilbereich aufweist, wobei in wenigstens einem Betriebszustand, in welchem in den Kochflächenteilbereichen jeweils wenigstens ein Teil eines Gargeschirrs aufgestellt ist, eine Gesamtausgangsleistung von den ersten Kochflächenteilbereich definierenden ersten Heizeinheiten der Heizeinheiten und eine Gesamtausgangsleistung von den zweiten Kochflächenteilbereich definierenden zweiten Heizeinheiten der Heizeinheiten zu jedem Zeitpunkt wenigstens im Wesentlichen konstant gehalten wird. Insbesondere kann ein Einhalten von Bestimmungen bezüglich Flicker für Wettbewerber erschwert werden, wodurch insbesondere eine hohe Wettbewerbsfähigkeit erzielt werden kann.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen. Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Kochfeld mit einer Kochfeldvorrichtung in einer Gargeschirrkonfiguration in einer schematischen Draufsicht,
- Fig. 2: mehrere Diagramme, bei welchen für jedes Gargeschirr der Gargeschirrkonfiguration aus Fig. 1 jeweils eine Ausgangsleistung über einer Zeit aufgetragen ist, in einer schematischen Darstellung,
- Fig. 3: zwei Diagramme, in welchen für Heizeinheiten, die einen jeweiligen Kochflächenteilbereich der Kochfeldvorrichtung aus Fig. 1 definieren, jeweils eine Gesamtausgangsleistung über einer Zeit aufgetragen ist, in einer schematischen Darstellung,
- Fig. 4: das Kochfeld mit der Kochfeldvorrichtung in einer weiteren Gargeschirrkonfiguration in einer schematischen Draufsicht,
- Fig. 5: mehrere Diagramme, bei welchen für jedes Gargeschirr der Gargeschirrkonfiguration aus Fig. 4 jeweils eine Ausgangsleistung über einer Zeit aufgetragen ist, in einer schematischen Darstellung,
- Fig. 6: zwei Diagramme, in welchen für Heizeinheiten, die einen jeweiligen Kochflächenteilbereich der Kochfeldvorrichtung aus Fig. 4 definieren, jeweils eine Gesamtausgangsleistung über einer Zeit aufgetragen ist, in einer schematischen Darstellung,
- Fig. 7: das Kochfeld mit der Kochfeldvorrichtung in einer weiteren Gargeschirrkonfiguration in einer schematischen Draufsicht,
- Fig. 8: mehrere Diagramme, bei welchen für jedes Gargeschirr der Gargeschirrkonfiguration aus Fig. 7 jeweils eine Ausgangsleistung über einer Zeit aufgetragen ist, in einer schematischen Darstellung,
- Fig. 9: zwei Diagramme, in welchen für Heizeinheiten, die einen jeweiligen Kochflächenteilbereich der Kochfeldvorrichtung aus Fig. 7 definieren, jeweils eine Gesamtausgangsleistung über einer Zeit aufgetragen ist, in einer schematischen Darstellung,
- Fig. 10: das Kochfeld mit der Kochfeldvorrichtung in einer weiteren Gargeschirrkonfiguration in einer schematischen Draufsicht,
- Fig. 11: mehrere Diagramme, bei welchen für jedes Gargeschirr der Gargeschirrkonfiguration aus Fig. 10 jeweils eine Ausgangsleistung über einer Zeit aufgetragen ist, in einer schematischen Darstellung,
- Fig. 12: zwei Diagramme, in welchen für Heizeinheiten, die einen jeweiligen Kochflächenteilbereich der Kochfeldvorrichtung aus Fig. 10 definieren, jeweils eine Gesamtausgangsleistung über einer Zeit aufgetragen ist, in einer schematischen Darstellung,
- Fig. 13: ein alternatives Kochfeld mit einer alternativen Kochfeldvorrichtung in einer Gargeschirrkonfiguration in einer schematischen Draufsicht,
- Fig. 14: mehrere Diagramme, bei welchen für jedes Gargeschirr der Gargeschirrkonfiguration aus Fig. 13 jeweils eine Ausgangsleistung über einer Zeit aufgetragen ist, in einer schematischen Darstellung und
- Fig. 15: zwei Diagramme, in welchen für Heizeinheiten, die einen jeweiligen Kochflächenteilbereich der Kochfeldvorrichtung aus Fig. 13 definieren, jeweils eine Gesamtausgangsleistung über einer Zeit aufgetragen ist, in einer schematischen Darstellung.

Fig. 1 zeigt ein Kochfeld 40a, welches als ein Induktionskochfeld ausgebildet ist. Das Kochfeld 40a weist eine Kochfeldvorrichtung 10a auf, die als eine Induktionskochfeldvorrichtung ausgebildet ist.

Die Kochfeldvorrichtung 10a weist eine Aufstellplatte 42a auf. Im vorliegenden Ausführungsbeispiel ist die Aufstellplatte 42a als eine Kochfeldplatte ausgebildet. In einem montierten Zustand bildet die Aufstellplatte 42a einen Teil eines Kochfeldaußengehäuses aus, und zwar insbesondere eines Kochfeldaußengehäuses insbesondere des Kochfelds 40a. Die Aufstellplatte 42a ist zu einem Aufstellen von Gargeschirr 60a vorgesehen.

Die Kochfeldvorrichtung 10a weist eine Vielzahl an Heizeinheiten 12a zu einer Beheizung von Gargeschirr 60a auf. Von mehrfach vorhandenen Objekten ist in den Figuren jeweils lediglich eines mit einem Bezugszeichen versehen. Im vorliegenden Ausführungsbeispiel weist die Kochfeldvorrichtung 10a sechsundfünfzig Heizeinheiten 12a auf. Die Heizeinheiten 12a sind in einer Einbaulage unterhalb der Aufstellplatte 42a angeordnet. Die Heizeinheiten 12a sind dazu vorgesehen, auf der Aufstellplatte 42a oberhalb der Heizeinheiten 12a aufgestelltes Gargeschirr 60a zu erhitzen. Die Heizeinheiten 12a sind im vorliegenden Ausführungsbeispiel als Induktionsheizeinheiten ausgebildet.

Die Kochfeldvorrichtung 10a weist eine Bedienerschnittstelle 44a zu einer Eingabe und/oder Auswahl von Betriebsparametern auf, beispielsweise einer Heizleistung und/oder einer Heizleistungsdichte und/oder einer Heizzone. Die Bedienerschnittstelle 44a ist zu einer Ausgabe eines Werts eines Betriebsparameters an einen Bediener vorgesehen.

Die Kochfeldvorrichtung 10a weist eine Steuereinheit 38a auf. Die Steuereinheit 38a ist dazu vorgesehen, in Abhängigkeit von mittels der Bedienerschnittstelle 44a eingegebenen Betriebsparametern Aktionen auszuführen und/oder Einstellungen zu verändern. Die Steuereinheit 38a regelt in einem Betriebszustand eine Energiezufuhr zu den Heizeinheiten 12a.

Die Heizeinheiten 12a definieren einen variablen Kochflächenbereich 14a. Der variable Kochflächenbereich 14a weist im vorliegenden Ausführungsbeispiel einen fest definierten ersten Kochflächenteilbereich 16a und einen fest definierten zweiten Kochflächenteilbereich 18a auf. Der erste Kochflächenteilbereich 16a und der zweite Kochflächenteilbereich 18a sind zueinander benachbart angeordnet und grenzen insbesondere teilweise aneinander an. Im vorliegenden Ausführungsbeispiel sind der erste Kochflächenteilbereich 16a und der zweite Kochflächenteilbereich 18a in dem Betriebszustand in einer Querrichtung 46a zueinander benachbart angeordnet.

Erste Heizeinheiten 12a1 der Heizeinheiten 12a definieren den fest definierten ersten Kochflächenteilbereich 16a. Eine Anzahl an ersten Heizeinheiten 12a1 beträgt im Wesentlichen 50 % einer gesamten Anzahl an Heizeinheiten 12a. Die den ersten Kochflächenteilbereich 16a definierenden ersten Heizeinheiten 12a1 der Heizeinheiten 12a sind in dem Betriebszustand an eine erste Netzstromspannungsphase 48a angeschlossen.

Zweite Heizeinheiten 12a2 der Heizeinheiten 12a definieren den fest definierten zweiten Kochflächenteilbereich 18a. Eine Anzahl an zweiten Heizeinheiten 12a2 beträgt im Wesentlichen 50 % einer gesamten Anzahl an Heizeinheiten 12a. Die den zweiten Kochflächenteilbereich 18a definierenden zweiten Heizeinheiten 12a2 der Heizeinheiten 12a sind in dem Betriebszustand an eine von der ersten Netzstromspannungsphase 48a verschiedene zweite Netzstromspannungsphase 50a angeschlossen.

In dem Betriebszustand ist in den Kochflächenteilbereichen 16a, 18a jeweils wenigstens ein Teil eines Gargeschirrs 60a aufgestellt. Im Fall einer in Fig. 1 dargestellten Gargeschirrkonfiguration ist in dem Betriebszustand ein erstes Gargeschirr 60a1 teilweise in dem ersten Kochflächenteilbereich 16a und teilweise dem zweiten Kochflächenteilbereich 18a aufgestellt. In dem Betriebszustand ist ein erster Gargeschirrteilbereich 62a1 des ersten Gargeschirrs 60a1 in dem ersten Kochflächenteilbereich 16a und ein zweiter Gargeschirrteilbereich 64a1 des ersten Gargeschirrs 60a1 in dem zweiten Kochflächenteilbereich 18a aufgestellt. Ein zweites Gargeschirr 60a2 ist in dem Betriebszustand vollständig in dem ersten Kochflächenteilbereich 16a aufgestellt. Ein drittes Gargeschirr 60a3 ist in dem Betriebszustand vollständig in dem zweiten Kochflächenteilbereich 18a aufgestellt.

Die Steuereinheit 38a hält in dem Betriebszustand eine Gesamtausgangsleistung von den ersten Kochflächenteilbereich 16a definierenden ersten Heizeinheiten 12a1 der Heizeinheiten 12a zu jedem Zeitpunkt im Wesentlichen konstant. Die Gesamtausgangsleistung von den ersten Kochflächenteilbereich 16a definierenden ersten Heizeinheiten 12a1 der Heizeinheiten 12a ist im Folgenden als erste Gesamtausgangsleistung bezeichnet. Die erste Gesamtausgangsleistung nimmt in dem Betriebszustand maximal einen Wert einer von der ersten Netzstromspannungsphase 48a maximal bereitgestellten Leistung an.

In dem Betriebszustand hält die Steuereinheit 38a eine Gesamtausgangsleistung von den zweiten Kochflächenteilbereich 18a definierenden zweiten Heizeinheiten 12a2 der Heizeinheiten 12a zu jedem Zeitpunkt im Wesentlichen konstant. Die Gesamtausgangsleistung von den zweiten Kochflächenteilbereich 18a definierenden zweiten Heizeinheiten 12a2 der Heizeinheiten 12a ist im Folgenden als zweite Gesamtausgangsleistung bezeichnet. Die zweite Gesamtausgangsleistung nimmt in dem Betriebszustand maximal einen Wert einer von der zweiten Netzstromspannungsphase 50a maximal bereitgestellten Leistung an.

Die Steuereinheit 38a betreibt in dem Betriebszustand die den ersten Gargeschirrteilbereich 62a1 beheizenden ersten Heizeinheiten 12a1 und die den zweiten Gargeschirrteilbereich 64a1 beheizenden zweiten Heizeinheiten 12a2 zeitlich überlappungsfrei (vgl. Fig. 2). Im Fall der in Fig. 1 dargestellten Gargeschirrkonfiguration betreibt die Steuereinheit 38a in dem Betriebszustand zunächst die den ersten Gargeschirrteilbereich 62a1 beheizenden ersten Heizeinheiten 12a1 und zeitlich anschließend die den zweiten Gargeschirrteilbereich 64a1 beheizenden zweiten Heizeinheiten 12a2 (vgl. Fig. 2).

In dem Betriebszustand betreibt die Steuereinheit 38a die den ersten Gargeschirrteilbereich 62a1 beheizenden ersten Heizeinheiten 12a1 und die den zweiten Gargeschirrteilbereich 64a1 beheizenden zweiten Heizeinheiten 12a2 innerhalb einer insbesondere einzigen Periodendauer Tsc. Eine Summe einer Aktivierungsdauer tₒₙ, ci der den ersten Gargeschirrteilbereich 62a1 beheizenden ersten Heizeinheiten 12a1 und einer Aktivierungsdauer t_{on, CII} der den zweiten Gargeschirrteilbereich 64a1 beheizenden zweiten Heizeinheiten 12a2 ist im dargestellten Beispiel kleiner als die Periodendauer Tsc.

In dem Betriebszustand betreibt die Steuereinheit 38a die ersten Heizeinheiten 12a1 und die zweiten Heizeinheiten 12a2 unter Vermeidung von Flicker (vgl. Fig. 3). Zu der Vermeidung von Flicker hält die Steuereinheit 38a in dem Betriebszustand die Gesamtausgangsleistung von den ersten Kochflächenteilbereich 16a definierenden ersten Heizeinheiten 12a1 und die Gesamtausgangsleistung von den zweiten Kochflächenteilbereich 18a definierenden Heizeinheiten 12a2 der Heizeinheiten 12a zu jedem Zeitpunkt im Wesentlichen konstant.

Die Steuereinheit 38a betreibt in dem Betriebszustand die ersten Heizeinheiten 12a1 und die zweiten Heizeinheiten 12a2 unter Vermeidung von Intermodulationsbrummen (vgl. Fig. 2). In dem Betriebszustand stellt die Steuereinheit 38a Ausgangsleistungen der Heizeinheiten 12a über eine jeweilige Frequenz ein.

Zu der Vermeidung von Intermodulationsbrummen wählt die Steuereinheit 38a in dem Betriebszustand aus einem Katalog an Betriebsmöglichkeiten eine Betriebsmöglichkeit aus. Beispielsweise könnte die Steuereinheit 38a in dem Betriebszustand zu der Vermeidung von Intermodulationsbrummen die ersten Heizeinheiten 12a1 und/oder die zweiten Heizeinheiten 12a2 wenigstens im Wesentlichen mit einer im Wesentlichen gleichen Frequenz betreiben. Dies ist in den Figuren, insbesondere in Fig. 2, 5, 8, 11 und 14, durch eine gestrichelte Schraffur gekennzeichnet.

Alternativ oder zusätzlich könnte die Steuereinheit 38a in dem Betriebszustand zu der Vermeidung von Intermodulationsbrummen die ersten Heizeinheiten 12a1 und/oder die zweiten Heizeinheiten 12a2 mit Frequenzen betreiben, welche sich um mindestens 17 kHz unterscheiden könnten. Dies ist in den Figuren, insbesondere in Fig. 2, 5, 8, 11 und 14, durch eine strichpunktierte Schraffur gekennzeichnet.

Beispielsweise könnte die Steuereinheit 38a alternativ oder zusätzlich in dem Betriebszustand zu der Vermeidung von Intermodulationsbrummen zumindest einen Teil der ersten und/oder der zweiten Heizeinheiten 12a1, 12a2 deaktivieren und zumindest einen Teil der ersten und/oder der zweiten Heizeinheiten 12a1, 12a2 mit einer bestimmten Frequenz betreiben. Dies ist in den Figuren, insbesondere in Fig. 2, 5, 8, 11 und 14, durch eine durchgezogene Schraffur gekennzeichnet.

Im Fall der in Fig. 1 dargestellten Gargeschirrkonfiguration betreibt die Steuereinheit 38a in einem ersten Zeitintervall der Periodendauer T_{SC} in dem Betriebszustand erste Heizeinheiten 12a1, welche in dem ersten Kochflächenteilbereich 16a aufgestelltes Gargeschirr 60a, insbesondere den ersten Gargeschirrteilbereich 62a1 und das zweite Gargeschirr 60a2, zugeordnet sind, mit einer im Wesentlichen gleichen Frequenz (vgl. Fig. 2). In einem zweiten Zeitintervall der Periodendauer Tsc betreibt die Steuereinheit 38a in dem Betriebszustand erste Heizeinheiten 12a1, welche dem in dem ersten Kochflächenteilbereich 16a aufgestellten zweiten Gargeschirr 60a2 zugeordnet sind, mit einer bestimmten Frequenz und deaktiviert erste Heizeinheiten 12a1, welche dem in dem ersten Kochflächenteilbereich 16a aufgestellten ersten Gargeschirrteilbereich 62a1 zugeordnet sind. Eine Summe des ersten Zeitintervalls und des zweiten Zeitintervalls entspricht im Wesentlichen und insbesondere vollständig der Periodendauer Tsc. Die Steuereinheit 38a hält in dem Betriebszustand eine Gesamtausgangsleistung von aktivierten ersten Heizeinheiten 12a1 zu jedem Zeitpunkt im Wesentlichen konstant (vgl. Fig. 3).

Im Fall der in Fig. 1 dargestellten Gargeschirrkonfiguration betreibt die Steuereinheit 38a in einem ersten Zeitintervall der Periodendauer T_{SC} in dem Betriebszustand zweite Heizeinheiten 12a2, welche dem in dem zweiten Kochflächenteilbereich 18a aufgestellten dritten Gargeschirr 60a3 zugeordnet sind, mit einer bestimmten Frequenz und deaktiviert zweite Heizeinheiten 12a2, welche dem in dem zweiten Kochflächenteilbereich 18a aufgestellten zweiten Gargeschirrteilbereich 64a1 zugeordnet sind (vgl. Fig. 2). In einem zweiten Zeitintervall der Periodendauer Tsc betreibt die Steuereinheit 38a in dem Betriebszustand zweite Heizeinheiten 12a2, welche in dem zweiten Kochflächenteilbereich 18a aufgestelltem Gargeschirr 60a, insbesondere den zweiten Gargeschirrteilbereich 64a1 und das dritte Gargeschirr 60a3, zugeordnet sind, mit einer im Wesentlichen gleichen Frequenz. Eine Summe des ersten Zeitintervalls und des zweiten Zeitintervalls entspricht im Wesentlichen und insbesondere vollständig der Periodendauer Tsc. Die Steuereinheit 38a hält in dem Betriebszustand eine Gesamtausgangsleistung von aktivierten zweiten Heizeinheiten 12a2 zu jedem Zeitpunkt im Wesentlichen konstant (vgl. Fig. 3).

Fig. 4 zeigt eine weitere Gargeschirrkonfiguration. Im Fall der in Fig. 4 dargestellten Gargeschirrkonfiguration ist in dem Betriebszustand ein erstes Gargeschirr 60a1 teilweise in dem ersten Kochflächenteilbereich 16a und teilweise dem zweiten Kochflächenteilbereich 18a aufgestellt. In dem Betriebszustand ist ein erster Gargeschirrteilbereich 62a1 des ersten Gargeschirrs 60a1 in dem ersten Kochflächenteilbereich 16a und ein zweiter Gargeschirrteilbereich 64a1 des ersten Gargeschirrs 60a1 in dem zweiten Kochflächenteilbereich 18a aufgestellt. Ein zweites Gargeschirr 60a2 ist in dem Betriebszustand vollständig in dem ersten Kochflächenteilbereich 16a aufgestellt. Ein drittes Gargeschirr 60a3 ist in dem Betriebszustand vollständig in dem ersten Kochflächenteilbereich 16a aufgestellt. Ein viertes Gargeschirr 60a4 ist in dem Betriebszustand vollständig in dem zweiten Kochflächenteilbereich 18a aufgestellt.

Im Fall der in Fig. 4 dargestellten Gargeschirrkonfiguration betreibt die Steuereinheit 38a in einem ersten Zeitintervall der Periodendauer T_{SC} in dem Betriebszustand erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, mit einer im Wesentlichen gleichen Frequenz (vgl. Fig. 5). Die Steuereinheit 38a betreibt in dem Betriebszustand in einem zweiten Zeitintervall der Periodendauer T_{SC} erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, mit Frequenz, welche sich um mindestens 17 kHz unterscheiden. In einem dritten Zeitintervall der Periodendauer T_{SC} betreibt die Steuereinheit 38a in dem Betriebszustand erste Heizeinheiten 12a1, welche dem zweiten Gargeschirr 60a2 und dem dritten Gargeschirr 60a3 zugeordnet sind, mit Frequenz, welche sich um mindestens 17 kHz unterscheiden. Eine Summe des ersten Zeitintervalls, des zweiten Zeitintervalls und des dritten Zeitintervalls entspricht im Wesentlichen und insbesondere vollständig der Periodendauer Tsc. Die Steuereinheit 38a hält in dem Betriebszustand eine Gesamtausgangsleistung von aktivierten ersten Heizeinheiten 12a1 zu jedem Zeitpunkt im Wesentlichen konstant (vgl. Fig. 6).

Im Fall der in Fig. 4 dargestellten Gargeschirrkonfiguration betreibt die Steuereinheit 38a in einem ersten Zeitintervall der Periodendauer T_{SC} in dem Betriebszustand zweite Heizeinheiten 12a2, welche dem in dem zweiten Kochflächenteilbereich 18a aufgestellten vierten Gargeschirr 60a4 zugeordnet sind, mit einer bestimmten Frequenz und deaktiviert zweite Heizeinheiten 12a2, welche dem in dem zweiten Kochflächenteilbereich 18a aufgestellten zweiten Gargeschirrteilbereich 64a1 zugeordnet sind (vgl. Fig. 5). In einem zweiten Zeitintervall der Periodendauer Tsc betreibt die Steuereinheit 38a in dem Betriebszustand zweite Heizeinheiten 12a2, welche dem in dem zweiten Kochflächenteilbereich 18a aufgestellten zweiten Gargeschirrteilbereich 64a1 zugeordnet sind, mit einer bestimmten Frequenz und deaktiviert zweite Heizeinheiten 12a2, welche dem in dem zweiten Kochflächenteilbereich 18a aufgestellten vierten Gargeschirr 60a4 zugeordnet sind. Eine Summe des ersten Zeitintervalls und des zweiten Zeitintervalls entspricht im Wesentlichen und insbesondere vollständig der Periodendauer Tsc. Die Steuereinheit 38a hält in dem Betriebszustand eine Gesamtausgangsleistung von aktivierten zweiten Heizeinheiten 12a2 zu jedem Zeitpunkt im Wesentlichen konstant (vgl. Fig. 6).

Fig. 7 zeigt eine weitere Gargeschirrkonfiguration. Im Fall der in Fig. 7 dargestellten Gargeschirrkonfiguration ist in dem Betriebszustand ein erstes Gargeschirr 60a1 teilweise in dem ersten Kochflächenteilbereich 16a und teilweise dem zweiten Kochflächenteilbereich 18a aufgestellt. In dem Betriebszustand ist ein erster Gargeschirrteilbereich 62a1 des ersten Gargeschirrs 60a1 in dem ersten Kochflächenteilbereich 16a und ein zweiter Gargeschirrteilbereich 64a1 des ersten Gargeschirrs 60a1 in dem zweiten Kochflächenteilbereich 18a aufgestellt. Ein zweites Gargeschirr 60a2 ist in dem Betriebszustand vollständig in dem ersten Kochflächenteilbereich 16a aufgestellt. Ein drittes Gargeschirr 60a3 ist in dem Betriebszustand vollständig in dem ersten Kochflächenteilbereich 16a aufgestellt. Ein viertes Gargeschirr 60a4 ist in dem Betriebszustand vollständig in dem zweiten Kochflächenteilbereich 18a aufgestellt. Ein fünftes Gargeschirr 60a5 ist in dem Betriebszustand vollständig in dem zweiten Kochflächenteilbereich 18a aufgestellt.

Im Fall der in Fig. 7 dargestellten Gargeschirrkonfiguration betreibt die Steuereinheit 38a in einem ersten Zeitintervall der Periodendauer T_{SC} in dem Betriebszustand erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, mit einer im Wesentlichen gleichen Frequenz (vgl. Fig. 8). Die Steuereinheit 38a betreibt in dem Betriebszustand in einem zweiten Zeitintervall der Periodendauer T_{SC} erste Heizeinheiten 12a1, welche dem zweiten Gargeschirr 60a2 und dem dritten Gargeschirr 60a3 zugeordnet sind, mit Frequenzen, welche sich um mindestens 17 kHz unterscheiden, und deaktiviert erste Heizeinheiten 12a1, welche dem ersten Gargeschirrteilbereich 62a1 zugeordnet sind. In einem dritten Zeitintervall der Periodendauer Tsc betreibt die Steuereinheit 38a in dem Betriebszustand erste Heizeinheiten 12a1, welche dem zweiten Gargeschirr 60a2 und dem dritten Gargeschirr 60a3 zugeordnet sind, mit Frequenzen, welche sich um mindestens 17 kHz unterscheiden, und deaktiviert erste Heizeinheiten 12a1, welche dem ersten Gargeschirrteilbereich 62a1 zugeordnet sind. Eine Summe des ersten Zeitintervalls und des zweiten Zeitintervalls und des dritten Zeitintervalls entspricht im Wesentlichen und insbesondere vollständig der Periodendauer Tsc. Die Steuereinheit 38a hält in dem Betriebszustand eine Gesamtausgangsleistung von aktivierten ersten Heizeinheiten 12a1 zu jedem Zeitpunkt im Wesentlichen konstant (vgl. Fig. 9).

Im Fall der in Fig. 7 dargestellten Gargeschirrkonfiguration betreibt die Steuereinheit 38a in einem ersten Zeitintervall der Periodendauer T_{SC} in dem Betriebszustand zweite Heizeinheiten 12a2, welche dem vierten Gargeschirr 60a4 und dem fünften Gargeschirr 60a5 zugeordnet sind, mit Frequenzen, welche sich um mindestens 17 kHz unterscheiden, und deaktiviert zweite Heizeinheiten 12a2, welche dem zweiten Gargeschirrteilbereich 64a1 zugeordnet sind (vgl. Fig. 8). In einem zweiten Zeitintervall der Periodendauer Tsc betreibt die Steuereinheit 38a in dem Betriebszustand zweite Heizeinheiten 12a2, welche dem vierten Gargeschirr 60a4 zugeordnet sind, mit einer bestimmten Frequenz und deaktiviert zweite Heizeinheiten 12a2, welche dem fünften Gargeschirr 60a5 und dem zweiten Gargeschirrteilbereich 64a1 zugeordnet sind. In einem dritten Zeitintervall der Periodendauer T_{SC} betreibt die Steuereinheit 38a in dem Betriebszustand zweite Heizeinheiten 12a2, welche dem zweiten Gargeschirrteilbereich 64a1 und dem fünften Gargeschirr 60a5 zugeordnet sind, mit Frequenzen, welche sich um mindestens 17 kHz unterscheiden, und deaktiviert zweite Heizeinheiten 12a2, welche dem vierten Gargeschirr 60a4 zugeordnet sind. Eine Summe des ersten Zeitintervalls und des zweiten Zeitintervalls und des dritten Zeitintervalls entspricht im Wesentlichen und insbesondere vollständig der Periodendauer Tsc. Die Steuereinheit 38a hält in dem Betriebszustand eine Gesamtausgangsleistung von aktivierten zweiten Heizeinheiten 12a2 zu jedem Zeitpunkt im Wesentlichen konstant (vgl. Fig. 9).

Eine in Fig. 10 dargestellte Gargeschirrkonfiguration entspricht der in Fig. 4 dargestellten Gargeschirrkonfiguration, weshalb an dieser Stelle auf die obige Beschreibung verwiesen wird. Im Folgenden wird angenommen, dass ein gleichzeitiges Konstanthalten der Gesamtausgangsleistungen der die Kochflächenteilbereiche 16a, 18a definierenden Heizeinheiten 12a und Beheizen der Gargeschirre 60a mit für das jeweilige Gargeschirr 60a vorgegebenen Sollheizleistungen unmöglich ist. Die Steuereinheit 38a priorisiert im Fall, dass ein Konstanthalten der Gesamtausgangsleistungen der die Kochflächenteilbereiche 16a, 18a definierenden Heizeinheiten 12a bei gleichzeitigem Beheizen der Gargeschirre 60a mit für das entsprechende Gargeschirr 60a vorgegebenen Sollheizleistung unmöglich ist, das Beheizen der Gargeschirre 60a mit der für das entsprechende Gargeschirr 60a vorgegebenen Sollheizleistung (vgl. Fig. 12).

Im Fall der in Fig. 10 dargestellten Gargeschirrkonfiguration betreibt die Steuereinheit 38a in einem ersten Zeitintervall der Periodendauer T_{SC} in dem Betriebszustand erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, mit einer im Wesentlichen gleichen Frequenz (vgl. Fig. 11). Die Steuereinheit 38a betreibt in dem Betriebszustand in einem zweiten Zeitintervall der Periodendauer T_{SC} erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, mit Frequenzen, welche sich um mindestens 17 kHz unterscheiden. Die Steuereinheit 38a betreibt in einem dritten Zeitintervall der Periodendauer Tsc, welches als Überlappungszeitintervall bezeichnet ist, in dem Betriebszustand erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, und zweite Heizeinheiten 12a2, welche in dem zweiten Kochflächenteilbereich 18a aufgestelltem Gargeschirr 60a, insbesondere dem zweiten Gargeschirrteilbereich 64a1 und dem vierten Gargeschirr 60a4, zugeordnet sind, mit einer im Wesentlichen gleichen Frequenz. In einem vierten Zeitintervall der Periodendauer Tsc betreibt die Steuereinheit 38a in dem Betriebszustand erste Heizeinheiten 12a1, welche dem zweiten Gargeschirr 60a2 und dem dritten Gargeschirr 60a3 zugeordnet sind, mit Frequenz, welche sich um mindestens 17 kHz unterscheiden. Eine Summe des ersten Zeitintervalls und des zweiten Zeitintervalls und des dritten Zeitintervalls und des vierten Zeitintervalls entspricht im Wesentlichen und insbesondere vollständig der Periodendauer Tsc. Eine Gesamtausgangsleistung von aktivierten ersten Heizeinheiten 12a1 ist in dem Überlappungszeitintervall geringer als eine Gesamtausgangsleistung von aktivierten ersten Heizeinheiten 12a1 in restlichen Zeitintervallen der Periodendauer Tsc (vgl. Fig. 12).

Im Fall der in Fig. 10 dargestellten Gargeschirrkonfiguration betreibt die Steuereinheit 38a in einem ersten Zeitintervall der Periodendauer T_{SC} in dem Betriebszustand zweite Heizeinheiten 12a2, welche dem in dem zweiten Kochflächenteilbereich 18a aufgestellten vierten Gargeschirr 60a4 zugeordnet sind, mit einer bestimmten Frequenz und deaktiviert zweite Heizeinheiten 12a2, welche dem in dem zweiten Kochflächenteilbereich 18a aufgestellten zweiten Gargeschirrteilbereich 64a1 zugeordnet sind (vgl. Fig. 11). Ein zweites Zeitintervall entspricht dem Überlappungszeitintervall, weshalb an dieser Stelle auf die obige Beschreibung verwiesen wird. In einem dritten Zeitintervall der Periodendauer Tsc betreibt die Steuereinheit 38a in dem Betriebszustand zweite Heizeinheiten 12a2, welche dem zweiten Gargeschirrteilbereich 64a1 zugeordnet sind, mit einer bestimmten Frequenz und deaktiviert zweite Heizeinheiten 12a2, welche dem vierten Gargeschirr 60a4 zugeordnet sind. Eine Summe des ersten Zeitintervalls und des zweiten Zeitintervalls und des dritten Zeitintervalls entspricht im Wesentlichen und insbesondere vollständig der Periodendauer Tsc. Eine Gesamtausgangsleistung von aktivierten zweiten Heizeinheiten 12a2 ist in dem Überlappungszeitintervall geringer als eine Gesamtausgangsleistung von aktivierten zweiten Heizeinheiten 12a2 in restlichen Zeitintervallen der Periodendauer T_{SC} (vgl. Fig. 12).

Alternativ könnte die Steuereinheit 38a in dem Betriebszustand beispielsweise in dem Überlappungszeitintervall erste Heizeinheiten 12a1, welche in dem ersten Kochflächenteilbereich 16a aufgestelltem Gargeschirr 60a, insbesondere dem ersten Gargeschirrteilbereich 62a1 und dem zweiten Gargeschirr 60a2 und dem dritten Gargeschirr 60a3, zugeordnet sind, und zweite Heizeinheiten 12a2, welche in dem zweiten Kochflächenteilbereich 18a aufgestelltem Gargeschirr 60a, insbesondere dem zweiten Gargeschirrteilbereich 64a1 und dem vierten Gargeschirr 60a4, zugeordnet sind, mit Frequenzen betreiben, welche sich um mindestens 17 kHz unterscheiden könnten.

In einem Verfahren zu einem Betrieb der Kochfeldvorrichtung 10a wird in dem Betriebszustand, in welchem in den Kochflächenteilbereichen 16a, 18a jeweils ein Teil eines Gargeschirrs 60a aufgestellt ist, eine Gesamtausgangsleistung von den ersten Kochflächenteilbereich 16a definierenden ersten Heizeinheiten 12a1 der Heizeinheiten 12a und eine Gesamtausgangsleistung von den zweiten Kochflächenteilbereich 18a definierenden zweiten Heizeinheiten 12a2 der Heizeinheiten 12a zu jedem Zeitpunkt im Wesentlichen konstant gehalten.

In Fig. 13 bis 15 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 12 verwiesen werden kann. Zur Unterscheidung der Ausführungsbeispiele ist der Buchstabe a in den Bezugszeichen des Ausführungsbeispiels in den Fig. 1 bis 12 durch den Buchstaben b in den Bezugszeichen des Ausführungsbeispiels der Fig. 13 bis 15 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 12 verwiesen werden.

Fig. 13 zeigt ein Kochfeld 40b, welches als ein Induktionskochfeld ausgebildet ist, mit einer Kochfeldvorrichtung 10b, die als eine Induktionskochfeldvorrichtung ausgebildet ist.

Heizeinheiten 12b der Kochfeldvorrichtung 10b definieren einen variablen Kochflächenbereich 14b. Der variable Kochflächenbereich 14b weist im vorliegenden Ausführungsbeispiel einen fest definierten ersten Kochflächenteilbereich 16b und einen fest definierten zweiten Kochflächenteilbereich 18b und einen fest definierten dritten Kochflächenteilbereich 20b auf. Der erste Kochflächenteilbereich 16b und der zweite Kochflächenteilbereich 18b und der dritte Kochflächenteilbereich 20b sind zueinander benachbart angeordnet und grenzen insbesondere teilweise aneinander an, insbesondere in einer Querrichtung 46b.

Erste Heizeinheiten 12b1 der Heizeinheiten 12b definieren den fest definierten ersten Kochflächenteilbereich 16b. Die den ersten Kochflächenteilbereich 16b definierenden ersten Heizeinheiten 12b1 der Heizeinheiten 12b sind in dem Betriebszustand an eine erste Netzstromspannungsphase 48b angeschlossen.

Zweite Heizeinheiten 12b2 der Heizeinheiten 12b definieren den fest definierten zweiten Kochflächenteilbereich 18b. Die den zweiten Kochflächenteilbereich 18b definierenden zweiten Heizeinheiten 12b2 der Heizeinheiten 12b sind in dem Betriebszustand an eine von der ersten Netzstromspannungsphase 48b verschiedene zweite Netzstromspannungsphase 50b angeschlossen.

Dritte Heizeinheiten 12b3 der Heizeinheiten 12b definieren den fest definierten dritten Kochflächenteilbereich 20b. Die den dritten Kochflächenteilbereich 20b definierenden dritten Heizeinheiten 12b3 der Heizeinheiten 12b sind in dem Betriebszustand an eine von der ersten Netzstromspannungsphase 48b und von der zweiten Netzstromspannungsphase 50b verschiedene dritte Netzstromspannungsphase 52b angeschlossen.

In dem Betriebszustand ist in den Kochflächenteilbereichen 16b, 18b, 20b jeweils wenigstens ein Teil eines Gargeschirrs 60b aufgestellt. Im Fall einer in Fig. 13 dargestellten Gargeschirrkonfiguration ist in dem Betriebszustand ein erstes Gargeschirr 60b1 teilweise in dem ersten Kochflächenteilbereich 16b und teilweise dem zweiten Kochflächenteilbereich 18b und teilweise dem dritten Kochflächenteilbereich 20b aufgestellt. In dem Betriebszustand ist ein erster Gargeschirrteilbereich 62b1 des ersten Gargeschirrs 60b1 in dem ersten Kochflächenteilbereich 16b und ein zweiter Gargeschirrteilbereich 64b1 des ersten Gargeschirrs 60b1 in dem zweiten Kochflächenteilbereich 18b und ein dritter Gargeschirrteilbereich 66b1 des ersten Gargeschirrs 60b1 in dem dritten Kochflächenteilbereich 20b aufgestellt. Ein zweites Gargeschirr 60b2 ist in dem Betriebszustand vollständig in dem ersten Kochflächenteilbereich 16b aufgestellt. Ein drittes Gargeschirr 60b3 ist in dem Betriebszustand vollständig in dem zweiten Kochflächenteilbereich 18b aufgestellt. Ein viertes Gargeschirr 60b4 ist in dem Betriebszustand vollständig in dem dritten Kochflächenteilbereich 20b aufgestellt.

Die Steuereinheit 38b betreibt in dem Betriebszustand die den ersten Gargeschirrteilbereich 62b1 beheizenden ersten Heizeinheiten 12b1 und die den zweiten Gargeschirrteilbereich 64b1 beheizenden zweiten Heizeinheiten 12b2 und die den dritten Gargeschirrteilbereich 66b1 beheizenden dritten Heizeinheiten 12b3 zeitlich überlappungsfrei (vgl. Fig. 14). In dem Betriebszustand betreibt die Steuereinheit 38b die den ersten Gargeschirrteilbereich 62b1 beheizenden ersten Heizeinheiten 12b1 und die den zweiten Gargeschirrteilbereich 64b1 beheizenden zweiten Heizeinheiten 12b2 und die den dritten Gargeschirrteilbereich 66b1 beheizenden dritten Heizeinheiten 12b3 innerhalb einer insbesondere einzigen Periodendauer Tsc. Eine Summe einer Aktivierungsdauer tₒₙ, ci der den ersten Gargeschirrteilbereich 62b1 beheizenden ersten Heizeinheiten 12b1 und einer Aktivierungsdauer t_{on, CII} der den zweiten Gargeschirrteilbereich 64b1 beheizenden zweiten Heizeinheiten 12b2 und einer Aktivierungsdauer tₒₙ, _{CIII} der den dritten Gargeschirrteilbereich 66b1 beheizenden dritten Heizeinheiten 12b3 ist im dargestellten Beispiel kleiner als die Periodendauer T_{SC}.

Im Fall der in Fig. 13 dargestellten Gargeschirrkonfiguration betreibt die Steuereinheit 38b in einem ersten Zeitintervall der Periodendauer T_{SC} in dem Betriebszustand erste Heizeinheiten 12b1, welche dem ersten Gargeschirrteilbereich 62b1 zugeordnet sind, mit einer bestimmten Frequenz und deaktiviert erste Heizeinheiten 12b1, welche dem zweiten Gargeschirr 60b2 zugeordnet sind (vgl. Fig. 14). In einem zweiten Zeitintervall der Periodendauer T_{SC} betreibt die Steuereinheit 38b in dem Betriebszustand erste Heizeinheiten 12b1, welche dem zweiten Gargeschirr 60b2 zugeordnet sind, mit einer bestimmten Frequenz und deaktiviert erste Heizeinheiten 12b1, welche dem in dem ersten Kochflächenteilbereich 16b aufgestellten ersten Gargeschirrteilbereich 62b1 zugeordnet sind. Eine Summe des ersten Zeitintervalls und des zweiten Zeitintervalls entspricht im Wesentlichen und insbesondere vollständig der Periodendauer Tsc. Die Steuereinheit 38b hält in dem Betriebszustand eine Gesamtausgangsleistung von aktivierten ersten Heizeinheiten 12b1 zu jedem Zeitpunkt im Wesentlichen konstant (vgl. Fig. 15).

Im Fall der in Fig. 13 dargestellten Gargeschirrkonfiguration betreibt die Steuereinheit 38b in einem ersten Zeitintervall der Periodendauer T_{SC} und in einem dritten Zeitintervall der Periodendauer T_{SC} in dem Betriebszustand zweite Heizeinheiten 12b2, welche dem dritten Gargeschirr 60a3 zugeordnet sind, mit einer bestimmten Frequenz und deaktiviert zweite Heizeinheiten 12b2, welche dem zweiten Gargeschirrteilbereich 62b1 zugeordnet sind (vgl. Fig. 14). In einem zweiten Zeitintervall der Periodendauer Tsc betreibt die Steuereinheit 38b in dem Betriebszustand erste Heizeinheiten 12b1, welche dem zweiten Gargeschirrteilbereich 64b1 zugeordnet sind, mit einer bestimmten Frequenz und deaktiviert erste Heizeinheiten 12b1, welche dem dritten Gargeschirr 60b3 zugeordnet sind. Eine Summe des ersten Zeitintervalls und des zweiten Zeitintervalls entspricht im Wesentlichen und insbesondere vollständig der Periodendauer Tsc. Die Steuereinheit 38b hält in dem Betriebszustand eine Gesamtausgangsleistung von aktivierten zweiten Heizeinheiten 12b2 zu jedem Zeitpunkt im Wesentlichen konstant (vgl. Fig. 15).

Im Fall der in Fig. 13 dargestellten Gargeschirrkonfiguration betreibt die Steuereinheit 38b in einem ersten Zeitintervall der Periodendauer T_{SC} in dem Betriebszustand dritte Heizeinheiten 12b3, welche dem vierten Gargeschirr 60b4 zugeordnet sind, mit einer bestimmten Frequenz und deaktiviert dritte Heizeinheiten 12b3, welche dem dritten Gargeschirrteilbereich 66b1 zugeordnet sind (vgl. Fig. 14). In einem zweiten Zeitintervall der Periodendauer T_{SC} betreibt die Steuereinheit 38b in dem Betriebszustand dritte Heizeinheiten 12b3, welche dem dritten Gargeschirrteilbereich 66b1 zugeordnet sind, mit einer bestimmten Frequenz und deaktiviert dritte Heizeinheiten 12b3, welche vierten Gargeschirr 60b4 zugeordnet sind. Eine Summe des ersten Zeitintervalls und des zweiten Zeitintervalls entspricht im Wesentlichen und insbesondere vollständig der Periodendauer Tsc. Die Steuereinheit 38b hält in dem Betriebszustand eine Gesamtausgangsleistung von aktivierten dritte Heizeinheiten 12b3 zu jedem Zeitpunkt im Wesentlichen konstant (vgl. Fig. 15).

### Bezugszeichen

- 10: Kochfeldvorrichtung
- 12: Heizeinheit
- 14: Variabler Kochflächenbereich
- 16: Erster Kochflächenteilbereich
- 18: Zweiter Kochflächenteilbereich
- 20: Dritter Kochflächenteilbereich
- 38: Steuereinheit
- 40: Kochfeld
- 42: Aufstellplatte
- 44: Bedienerschnittstelle
- 46: Querrichtung
- 48: Erste Netzstromspannungsphase
- 50: Zweite Netzstromspannungsphase
- 52: Dritte Netzstromspannungsphase
- 60: Gargeschirr
- 62: Erster Gargeschirrteilbereich
- 64: Zweiter Gargeschirrteilbereich
- 66: Dritter Gargeschirrteilbereich

## Patentansprüche

1. Kochfeldvorrichtung, insbesondere Induktionskochfeldvorrichtung, mit einer Vielzahl an Heizeinheiten (12a-b), welche zumindest einen variablen Kochflächenbereich (14a-b) definieren, welcher zumindest einen fest definierten ersten Kochflächenteilbereich (16a-b) und zumindest einen fest definierten zweiten Kochflächenteilbereich (18a-b) aufweist, **gekennzeichnet dadurch, dass** zumindest eine Steuereinheit (38a-b), welche in wenigstens einem Betriebszustand, in welchem in den Kochflächenteilbereichen (16a-b, 18a-b) jeweils wenigstens ein Teil eines Gargeschirrs (60a-b) aufgestellt ist, eine Gesamtausgangsleistung, und zwar eine Summe der Ausgangsleistungen aller den Kochflächenteilbereich (16a-b, 18ab) definierenden Heizeinheiten (12a-b) zu einem bestimmten Zeitpunkt, von den ersten Kochflächenteilbereich (16a-b) definierenden ersten Heizeinheiten (12a1-b1) der Heizeinheiten (12a-b) und eine Gesamtausgangsleistung von den zweiten Kochflächenteilbereich (18a-b) definierenden zweiten Heizeinheiten (12a2-b2) der Heizeinheiten (12a-b) zu jedem Zeitpunkt wenigstens im Wesentlichen konstant hält, und zwar dass die Steuereinheit (38a-b) in dem Betriebszustand eine Gesamtausgangsleistung zu einem beliebigen Zeitpunkt und eine weitere Gesamtausgangsleistung zu einem beliebigen weiteren Zeitpunkt derart einstellt, dass ein Quotient aus einer kleineren der Gesamtausgangsleistungen und einer größeren der Gesamtausgangsleistungen mindestens 0,9 beträgt.

2. Kochfeldvorrichtung nach Anspruch 1, **dadurch gekennzeichnet, dass** in dem Betriebszustand zumindest ein Großteil der ersten Heizeinheiten (12a1-b1) an eine erste Netzstromspannungsphase (48a-b) und zumindest ein Großteil der zweiten Heizeinheiten (12a2-b2) an eine von der ersten Netzstromspannungsphase (48a-b) verschiedene zweite Netzstromspannungsphase (50a-b) angeschlossen sind.

3. Kochfeldvorrichtung nach Anspruch 2, **dadurch gekennzeichnet, dass** die erste Gesamtausgangsleistung in dem Betriebszustand maximal einen Wert einer von der ersten Netzstromspannungsphase (48a-b) maximal bereitgestellten Leistung annimmt.

4. Kochfeldvorrichtung nach einem der vorhergehenden Ansprüche, **dadurch gekennzeichnet, dass** in dem Betriebszustand wenigstens ein erster Gargeschirrteilbereich (62a-b) des Gargeschirrs (60a-b) in dem ersten Kochflächenteilbereich (16a-b) und wenigstens ein zweiter Gargeschirrteilbereich (64a-b) des Gargeschirrs (60a-b) in dem zweiten Kochflächenteilbereich (18a-b) aufgestellt ist.

5. Kochfeldvorrichtung nach Anspruch 4, **dadurch gekennzeichnet, dass** die Steuereinheit (38a-b) in dem Betriebszustand die den ersten Gargeschirrteilbereich (62a-b) beheizenden ersten Heizeinheiten (12a1-b1) und die den zweiten Gargeschirrteilbereich (64a-b) beheizenden zweiten Heizeinheiten (12a2-b2) zeitlich überlappungsfrei betreibt.

6. Kochfeldvorrichtung nach Anspruch 4 oder 5, **dadurch gekennzeichnet, dass** in dem Betriebszustand eine Summe einer Aktivierungsdauer der den ersten Gargeschirrteilbereich (62a-b) beheizenden ersten Heizeinheiten (12a1-b1) und einer Aktivierungsdauer der den zweiten Gargeschirrteilbereich (64a-b) beheizenden zweiten Heizeinheiten (12a2-b2) maximal einer Periodendauer entspricht.

7. Kochfeldvorrichtung nach einem der Ansprüche 4 bis 6, **dadurch gekennzeichnet, dass** der variable Kochflächenbereich (14b) zumindest einen fest definierten dritten Kochflächenteilbereich (20b) aufweist, in welchem in dem Betriebszustand wenigstens ein dritter Gargeschirrteilbereich (66b) des Gargeschirrs (60b) aufgestellt ist.

8. Kochfeldvorrichtung zumindest nach den Ansprüchen 2 und 7, **dadurch gekennzeichnet, dass** in dem Betriebszustand zumindest ein Großteil von den dritten Kochflächenteilbereich (20b) definierenden dritten Heizeinheiten (12b3) der Heizeinheiten (12b) an eine dritte Netzstromspannungsphase (52b) angeschlossen ist.

9. Kochfeldvorrichtung nach einem der vorhergehenden Ansprüche, **dadurch gekennzeichnet, dass** die Steuereinheit (38a-b) in dem Betriebszustand die ersten Heizeinheiten (12a1-b1) und die zweiten Heizeinheiten (12a2-b2) unter Vermeidung von Intermodulationsbrummen betreibt.

10. Kochfeldvorrichtung nach einem der vorhergehenden Ansprüche, **dadurch gekennzeichnet, dass** die Steuereinheit (38a-b) dazu vorgesehen ist, im Fall, dass ein Konstanthalten der Gesamtausgangsleistungen der die Kochflächenteilbereiche (16a-b, 18a-b, 20a-b) definierenden Heizeinheiten (12a-b) bei gleichzeitigem Beheizen des Gargeschirrs (60a-b) mit einer für das Gargeschirr (60a-b) vorgegebenen Sollheizleistung unmöglich ist, das Beheizen des Gargeschirrs (60a-b) mit der für das Gargeschirr (60a-b) vorgegebenen Sollheizleistung zu priorisieren.

11. Kochfeld, insbesondere Induktionskochfeld, mit zumindest einer Kochfeldvorrichtung (10a-b) nach einem der vorhergehenden Ansprüche.

12. Verfahren zu einem Betrieb einer Kochfeldvorrichtung (10a-b), insbesondere nach einem der Ansprüche 1 bis 10, mit einer Vielzahl an Heizeinheiten (12a-b), welche zumindest einen variablen Kochflächenbereich (14a-b) definieren, welcher zumindest einen fest definierten ersten Kochflächenteilbereich (16a-b) und zumindest einen fest definierten zweiten Kochflächenteilbereich (18a-b) aufweist, **dadurch gekennzeichnet, dass** in wenigstens einem Betriebszustand, in welchem in den Kochflächenteilbereichen (16a-b, 18a-b) jeweils wenigstens ein Teil eines Gargeschirrs (60a-b) aufgestellt ist, eine Gesamtausgangsleistung, und zwar eine Summe der Ausgangsleistungen aller den Kochflächenteilbereich (16a-b, 18a-b) definierenden Heizeinheiten (12a-b) zu einem bestimmten Zeitpunkt, von den ersten Kochflächenteilbereich (16a-b) definierenden ersten Heizeinheiten (12a1-b1) der Heizeinheiten (12a-b) und eine Gesamtausgangsleistung von den zweiten Kochflächenteilbereich (18a-b) definierenden zweiten Heizeinheiten (12a2-b2) der Heizeinheiten (12a-b) zu jedem Zeitpunkt wenigstens im Wesentlichen konstant gehalten wird, und zwar dass in dem Betriebszustand eine Gesamtausgangsleistung zu einem beliebigen Zeitpunkt und eine weitere Gesamtausgangsleistung zu einem beliebigen weiteren Zeitpunkt derart einstellt wird, dass ein Quotient aus einer kleineren der Gesamtausgangsleistungen und einer größeren der Gesamtausgangsleistungen mindestens 0,9 beträgt.

## Claims

1. Hob apparatus, in particular induction hob apparatus, with a plurality of heating units (12a-b), which define at least one variable cooking surface area (14a-b), which has at least one permanently defined first partial cooking surface area (16a-b) and at least one permanently defined second partial cooking surface area (18a-b), **characterised in that** at least one control unit (38a-b), which, in at least one operating state in which at least one part of an item of cookware (60a-b) is placed in the partial cooking surface areas (16a-b, 18a-b) in each case, keeps a total output power, specifically a sum of the output powers of all heating units (12a-b) defining the partial cooking surface area (16a-b, 18a-b) at a particular time point, of first heating units (12a1-b1) of the heating units (12a-b) which define the first partial cooking surface area (16a-b) and a total output power of second heating units (12a2-b2) of the heating units (12a-b) which define the second partial cooking surface area (18a-b), at least essentially constant at all times, specifically that, in the operating state, the control unit (38a-b) sets a total output power at a given time point and a further total output power at a given further time point such that a quotient of a smaller power of the total output powers and of a larger power of the total output powers amounts to at least 0.9.

2. Hob apparatus according to claim 1, **characterised in that,** in the operating state, at least a majority of the first heating units (12a1-b1) are connected to a first line current voltage phase (48a-b) and at least a majority of the second heating units (12a2-b2) are connected to a second line current voltage phase (50a-b) which is different from the first line current voltage phase (48a-b).

3. Hob apparatus according to claim 2, **characterised in that,** in the operating state, the first total output power assumes at most a value of a maximum power provided by the first line current voltage phase (48a-b).

4. Hob apparatus according to one of the preceding claims, **characterised in that,** in the operating state, at least one first partial cookware area (62a-b) of the item of cookware (60a-b) is placed in the first cooking surface area (16a-b) and at least one second partial cookware area (64a-b) of the item of cookware (60a-b) is placed in the second cooking surface area (18a-b).

5. Hob apparatus according to claim 4, **characterised in that,** in the operating state, the control unit (38a-b) operates the first heating units (12a1-b1) heating the first partial cookware area (62a-b) and the second heating units (12a2-b2) heating the second partial cookware area (64a-b) without any temporal overlap.

6. Hob apparatus according to claim 4 or 5, **characterised in that,** in the operating state, a sum of an activation time of the first heating units (12a1-b 1) heating the first partial cookware area (62a-b) and an activation time of the second heating units (12a2-b2) heating the second partial cookware area (64a-b) corresponds to at most one period duration.

7. Hob apparatus according to one of claims 4 to 6, **characterised in that** the variable cooking surface area (14b) has an at least permanently defined third cooking surface area (20b), in which, in the operating state, at least one third partial cookware area (66b) of the item of cookware (60b) is placed.

8. Hob apparatus according to one of claims 2 and 7, **characterised in that,** in the operating state, at least a majority of the third heating units (12b3) of the heating units (12b) defining the third partial cooking surface area (20b) are connected to a third line current voltage phase (52b).

9. Hob apparatus according to one of the preceding claims, **characterised in that,** in the operating state, the control unit (38a-b) operates the first heating units (12a1-b1) and the second heating units (12a2-b2) without intermodulation noise.

10. Hob apparatus according to one of the preceding claims, **characterised in that** the control unit (38a-b) is provided to prioritise heating of the item of cookware (60a-b) with the target heating power predefined for the item of cookware (60a-b) in the event that it is not possible to keep the total output powers of the heating units (12a-b) defining the partial cooking surface areas (16a-b, 18a-b, 20a-b) constant while simultaneously heating the item of cookware (60a-b) with a target heating power predefined for the item of cookware (60a-b).

11. Hob, in particular induction hob, with at least one hob apparatus (10a-b) according to one of the preceding claims.

12. Method for operating a hob apparatus (10a-b), in particular according to one of claims 1 to 10, with a plurality of heating units (12a-b), which define at least one variable cooking surface area (14a-b), which has at least one permanently defined first partial cooking surface area (16a-b) and at least one permanently defined second partial cooking surface area (18a-b), **characterised in that,** in at least one operating state, in which at least one part of an item of cookware (60a-b) is placed in the partial cooking surface areas (16a-b, 18a-b) in each case, a total output power, specifically a sum of the output powers of all heating units (12a-b) defining the partial cooking surface area (16a-b, 18a-b) at a particular time point, of first heating units (12a1-b1) of the heating units (12a-b) which define the first partial cooking surface area (16a-b) and a total output power of second heating units (12a2-b2) of the heating units (12a-b) which define the second partial cooking surface area (18a-b) is kept at least essentially at a constant at all times, specifically that, in the operating state, a total output power at a given time point and a further total output power at a given further time point is set such that a quotient of a smaller power of the total output powers and of a larger power of the total output powers amounts to at least 0.9.

## Revendications

1. Dispositif de champ de cuisson, en particulier dispositif de champ de cuisson à induction, avec une pluralité d'unités de chauffe (12a-b), lesquelles définissent au moins une zone de surface de cuisson variable (14a-b), laquelle présente au moins une première zone partielle de surface de cuisson définie de manière fixe (16a-b) et au moins une deuxième zone partielle de cuisson définie de manière fixe (18a-b), **caractérisé en ce que** au moins une unité de commande (38a-b), laquelle maintient, dans au moins un état de fonctionnement, dans lequel respectivement au moins une partie d'un élément de batterie de cuisine (60a-b) est posée dans les zones partielles de surface de cuisson (16a-b, 18a-b), une puissance de sortie totale, à savoir une somme des puissances de sortie de l'ensemble des unités de chauffe (12a-b) définissant la zone partielle de surface de cuisson (16a-b, 18a-b) en un instant donné, des premières unités de chauffe (12a1-b1) des unités de chauffe (12a-b) définissant la première zone partielle de surface de cuisson (16a-b) et une puissance de sortie totale des deuxièmes unités de chauffe (12a2-b2) des unités de chauffe (12a-b) définissant la deuxième zone partielle de surface de cuisson (18a-b) au moins essentiellement constantes à chaque instant, et **en ce que** l'unité de commande (38a-b) règle dans l'état de fonctionnement une puissance de sortie totale en un quelconque instant et une puissance de sortie totale supplémentaire en un quelconque instant supplémentaire de telle sorte qu'un quotient d'une plus petite des puissances de sortie totales et d'une plus grande des puissances de sortie totales atteint au moins 0,9.

2. Dispositif de champ de cuisson selon la revendication 1, **caractérisé en ce que** dans l'état de fonctionnement, au moins une majeure partie des premières unités de chauffe (12a1-b1) est raccordée à une première phase de tension de courant de secteur (48a-b) et au moins une majeure partie des deuxièmes unités de chauffe (12a2-b2) est raccordée à une deuxième phase de tension de courant de secteur (50a-b) différente de la première phase de tension de courant de secteur (48a-b).

3. Dispositif de champ de cuisson selon la revendication 2, **caractérisé en ce que** la première puissance de sortie totale adopte, dans l'état de fonctionnement, au maximum une valeur d'une puissance maximale mise à disposition par la première phase de tension de courant de secteur (48a-b).

4. Dispositif de champ de cuisson selon l'une des revendications précédentes, **caractérisé en ce que** dans l'état de fonctionnement, au moins une première zone partielle d'élément de batterie de cuisine (62a-b) de l'élément de batterie de cuisine (60a-b) est posée dans la première zone partielle de surface de cuisson (16a-b) et au moins une deuxième zone partielle d'élément de batterie de cuisine (64a-b) de l'élément de batterie de cuisine (60a-b) est posée dans la deuxième zone partielle de surface de cuisson (18a-b).

5. Dispositif de champ de cuisson selon la revendication 4, **caractérisé en ce que** l'unité de commande (38a-b) exploite sans chevauchement temporel, dans l'état de fonctionnement, les premières unités de chauffe (12a1-b1) chauffant la première zone partielle d'élément de batterie de cuisine (62a-b) et les deuxièmes unités de chauffe (12a2-b2) chauffant la deuxième zone partielle d'élément de batterie de cuisine (64a-b).

6. Dispositif de champ de cuisson selon la revendication 4 ou 5, **caractérisé en ce que** dans l'état de fonctionnement, une somme d'une durée d'activation des premières unités de chauffe (12a1-b1) chauffant la première zone partielle d'élément de batterie de cuisine (62a-b) et d'une durée d'activation des deuxièmes unités de chauffe (12a2-b2) chauffant la deuxième zone partielle d'élément de batterie de cuisine (64a-b) correspond au maximum à une durée de période.

7. Dispositif de champ de cuisson selon l'une des revendications 4 à 6, **caractérisé en ce que** la zone de surface de cuisson variable (14b) présente au moins une troisième zone partielle de surface de cuisson définie de manière fixe (20b) dans laquelle au moins une troisième zone partielle d'élément de batterie de cuisine (66b) de l'élément de batterie de cuisine (60b) est posée dans l'état de fonctionnement.

8. Dispositif de champ de cuisson au moins selon les revendications 2 et 7, **caractérisé en ce que** dans l'état de fonctionnement, au moins une majeure partie des troisièmes unités de chauffe (12b3) des unités de chauffe (12b) définissant la troisième zone partielle de surface de cuisson (20b) est raccordée à une troisième phase de tension de courant de secteur (52b).

9. Dispositif de champ de cuisson selon l'une des revendications précédentes, **caractérisé en ce que** l'unité de commande (38a-b) exploite, dans l'état de fonctionnement, les premières unités de chauffe (12a1-b1) et les deuxièmes unités de chauffe (12a2-b2) en évitant un bourdonnement d'intermodulation.

10. Dispositif de champ de cuisson selon l'une des revendications précédentes, **caractérisé en ce que** l'unité de commande (38a-b) est prévue afin de prioriser la chauffe de l'élément de batterie de cuisine (60a-b) selon la puissance de chauffe théorique prescrite pour l'élément de batterie de cuisine (60a-b) dans le cas où un maintient constant des puissances de sortie totales des unités de chauffe (12a-b) définissant les zones partielles de surface de cuisson (16a-b, 18a-b, 20a-b) est impossible en présence d'un chauffage concomitant de l'élément de batterie de cuisine (60a-b) selon une puissance de chauffe théorique prescrite pour l'élément de batterie de cuisine (60a-b).

11. Champ de cuisson, en particulier champ de cuisson à induction, avec au moins un dispositif de champ de cuisson (10a-b) selon l'une des revendications précédentes.

12. Procédé d'exploitation d'un dispositif de champ de cuisson (10a-b), en particulier selon l'une des revendications 1 à 10 avec une pluralité d'unités de chauffe (12a-b), lesquelles définissent au moins une zone de surface de cuisson variable (14a-b), laquelle présente au moins une première zone partielle de surface de cuisson définie de manière fixe (16a-b) et au moins une deuxième zone partielle de cuisson définie de manière fixe (18a-b), **caractérisé en ce que** dans au moins un état de fonctionnement, dans lequel respectivement au moins une partie d'un élément de batterie de cuisine (60a-b) est posée dans les zones partielles de surface de cuisson (16a-b, 18a-b), une puissance de sortie totale, à savoir une somme des puissances de sortie de l'ensemble des unités de chauffe (12a-b) définissant la zone partielle de surface de cuisson (16a-b, 18a-b) en un instant donné, des premières unités de chauffe (12a1-b1) des unités de chauffe (12a-b) définissant la première zone partielle de surface de cuisson (16a-b) et une puissance de sortie totale des deuxièmes unités de chauffe (12a2-b2) des unités de chauffe (12a-b) définissant la deuxième zone partielle de surface de cuisson (18a-b) sont au moins essentiellement maintenues constantes à chaque instant, et **en ce que** dans l'état de fonctionnement une puissance de sortie totale en un quelconque instant et une puissance de sortie totale supplémentaire en un quelconque instant supplémentaire sont réglées de telle sorte qu'un quotient d'une plus petite des puissances de sortie totales et d'une plus grande des puissances de sortie totales atteint au moins 0,9.
